# EUROPÄISCHE PATENTSCHRIFT

(11) **EP 1 797 284 B1**
(45) Veröffentlichungstag und Bekanntmachung des Hinweises auf die Patenterteilung: **12.03.2008**
(21) Anmeldenummer: 05785118.0
(22) Anmeldetag: 08.09.2005
(51) Int. Cl.: F01K 7/00, F01K 13/02, F02C 7/26, F02C 9/28, F01D 19/00, F01D 19/02

(54) **VERFAHREN UND MODUL ZUM VORRAUSSCHAUENDEN ANFAHREN VON DAMPFTURBINEN**
METHOD AND MODULE FOR A PREDICTED START-UP OF STEAM TURBINES
PROCEDE ET MODULE DE DEMARRAGE A PREDICTION DE TURBINES A VAPEUR

(30) Priorität: 02.10.2004 DE 102004048171; 02.12.2004 DE 102004058171
(43) Veröffentlichungstag der Anmeldung: 20.06.2007
(73) Patentinhaber: ABB Technology AG, 8050 Zurich (CH)
(72) Erfinder: SINDELAR, Rudolf, 69469 Weinheim (DE); VOGELBACHER, Lothar, 68782 Brühl (DE)
(74) Vertreter: Miller, Toivo
(86) Internationale Anmeldenummer: PCT/EP2005/009640
(87) Internationale Veröffentlichungsnummer: WO 2006/037417

(56) Entgegenhaltungen:
- EP-A- 0 731 397
- US-A- 4 425 762
- US-A- 4 558 227
- US-A- 4 868 754
- PATENT ABSTRACTS OF JAPAN Bd. 009, Nr. 103 (M-377), 8. Mai 1985 (1985-05-08) & JP 59 226211 A (HITACHI SEISAKUSHO KK), 19. Dezember 1984 (1984-12-19)

## Beschreibung

Die Erfindung bezieht sich auf ein Verfahren zum vorrausschauenden, auch als prädiktiv bezeichneten, Anfahren von Dampfturbinen und ein Modul zur Durchführung des Verfahrens gemäß den Ansprüchen 1 und 23 und ist insbesondere geeignet zur Anfahroptimierung von Dampfturbinen mit und ohne Dampf-Zwischenüberhitzung.

Während der Anfahrt eines Kraftwerksblocks entstehen dem Kraftwerksbetreiber erhöhte Eigenkosten, da die Stromerzeugung nach der Synchronisation des Generators mit dem elektrischen Versorgungsnetz mit einem stark reduzierten thermischen Wirkungsgrad gegenüber dem Betrieb der Turbine mit den Nenndampfparametern stattfindet. Die Kraftwerksblöcke werden nach dem Leistungsbedarf des elektrischen Versorgungsnetzes betrieben. Ist der Leistungsbedarf des Versorgungsnetzes gering, müssen ausgewählte Kraftwerks-Blöcke sogar ganz abgestellt werden. Steigt der Leistungsverbrauch dagegen wieder an, werden die Kraftwerksblöcke wiederum angefahren und auf das elektrische Versorgungsnetz aufgeschaltet. Für den Kraftwerksbetreiber ist dieser Anfahrprozess kostenintensiv und insbesondere in Abhängigkeit von der Stillstandsdauer eines Kraftwerksblockes erhöhen sich die Anfahrkosten stetig. US 4 558 277 offenbart ein Verfahren zum Anfahren von Dampfturbinen einer Turbinenanlage über ein Regalsystem mittels Schätzung und Vergleich von Dampfparametern unter Berücksichtigung der Beanspruchung des Turbinenmetalls und Regelung der Kessel und Turbinenparameter über jeweils kesselspeisewasser-, und Turbinentemperaturregelventile am Ende der ersten Turbinenstufe.

Eine der Einflussgrößen auf die Anfahrdauer und somit auf die Gesamtanfahrkosten eines Kraftwerksblockes betrifft das Anfahren des Kessels, wobei jedoch mittels einer eingesetzten Regelung eine Optimierung des Kesselanfahrens erreichbar ist.

Ein solches Verfahren zur Optimierung der Anfahrvorgänge des Kessels eines Kraftwerksblockes ist beispielsweise im Aufsatz mit dem Titel "Richtig Dampf machen - Optimiertes Anfahren von Dampferzeugern in Kraftwerken", Energie Connect, Ausgabe 4/2003, http://www.triojobs.de/connect/artikellang.php?artikelnummer=866 oder http://www.abb.de/connect, beschrieben.

Das Anfahren des Kessels umfasst jedoch nur einen relativ kleinen Abschnitt des gesamten Anfahrprozesses eines Kraftwerksblockes. Der Anfahrzeitabschnitt, indem die Kosten vom Kessel beeinflusst werden, beschränkt sich auf die schnelle Bereitstellung von Dampf für den Turbinenstart. Die Startparameter, wie die Frischdampftemperatur und die Eintrittstemperatur des zwischenüberhitzten Dampfes in die Turbine, werden üblicherweise nach der momentanen Metalltemperatur der jeweiligen Turbinenteilen gewählt. Die über die Umleitstationen vom Kessel gelieferte Dampfmenge und der Startdampfdruck des Kessels werden dagegen durch die konstruktive Auslegung des Kessels entscheidend beeinflusst.

Eine wesentliche Einflussgröße, bezogen auf die Gesamtanfahrkosten des Kraftwerksblockes, ist die Anfahrdauer der Turbine. Nachdem die Startdampfparameter durch den Kessel bereitgestellt sind, werden die weiteren Anfahrkosten ausschließlich durch den Anfahrprozess der Turbine bestimmt.

Konventionelle Verfahren zum Anfahren der Kraftwerksblöcke nutzen üblicherweise vorab ausgelegte Anfahrdiagramme, wodurch jedoch die bestehenden Freibeträge bis zur zulässigen Beanspruchung der kritischen Turbinenmetalle durch die in den Anfahrdiagrammen festgelegten Verläufe nicht vollständig ausgenutzt werden und somit bereits eine erste notwendige Bedingung für ein kostengünstiges Anfahren der Turbine und dadurch auch des Kraftwerksblockes nicht erfüllt ist.

Falls ein Anfahrdiagramm für die kürzeste Anfahr-Dauer vom Kessel- und Turbinenlieferanten vorliegt, kann das Anfahren mit der kürzesten Anfahr-Dauer nur mit den zugrunde gelegten Start-Dampfparametern, wie der Startdampftemperatur, dem Startdampfdruck und der Startmetalltemperatur der kritischen Turbinenkomponenten, ausgeführt werden.

Für ein kostengünstiges Anfahren der Turbine und dadurch auch des Kraftwerksblockes müssen somit die nachfolgenden zwei Bedingungen erfüllt sein.

Die erste notwendige Bedingung für das kostengünstige Anfahren der Turbine und dadurch auch des Kraftwerksblockes besteht darin, dass die Freibeträge der zulässigen Beanspruchung der Turbinenmetalle für die Erreichung des kürzesten Turbinenanfahren voll ausgenutzt werden.

Die zweite notwendige Bedingung für das kostengünstige Anfahren der Turbine und dadurch auch des Kraftwerksblockes wird durch eine Optimierung des Anstieges des Eintritts-Dampfdruckes in die Turbine erfüllt.

Die Beanspruchung des Turbinenmetalls, insbesondere in den Turbinenrotoren und der Gehäusewand der Turbine, wird bisher mittels einer sogenannten Grenzregelung geregelt, welche nur im Bereich oberhalb der zulässigen Beanspruchung der Turbine aktiv wird. Diese Grenzregelung korrigiert nur kurzzeitig den Gradienten der Eintrittsdampftemperatur der Turbine, falls die Beanspruchung des Turbinenmetalls die zulässige Beanspruchungsgrenze überschreitet. Somit findet keine Regelung auf einen Sollwert der Beanspruchung im Bereich unterhalb der zulässigen Beanspruchung des Turbinenmetalls statt. Es bleibt ein Rest-Freibetrag in der zulässigen Beanspruchung für das Turbinenanfahren ungenutzt. Mit dem Einsatz der Grenzregelung ist die vom Kraftwerksbetreiber angestrebte kürzeste Anfahrdauer der Turbine und dadurch auch des ganzen Kraftwerksblockes nicht erreichbar.

Beim Anfahren der Turbine nach einem Anfahrdiagramm werden die Anstiege der Dampfparameter, wie beispielsweise der Dampftemperaturen und der Dampfdrücke am Turbineneintritt, sowie das Drehzahl-Hochfahren der Turbine ausschließlich fest vorprogrammiert. Unter der Annahme, dass die kürzeste Anfahr-Dauer nach einem Anfahrdiagramm sichergestellt wird, gelten nur die im Anfahrdiagramm vordefinierten Start-Dampftemperaturen und der im Anfahrdiagramm festgelegte Dampfdruckanstieg.

Ausgehend vom beschriebenen Stand der Technik liegt der Erfindung die Aufgabe zugrunde, ein Verfahren und ein Modul zur Ausführung des Verfahrens zur prädiktiven Bestimmung optimaler Dampfparametern am Turbineneintritt, aber auch am Kesselaustritt, für ein kostengünstiges Anfahren von Dampfturbinen anzugeben, welches insbesondere zur Anfahroptimierung von Dampfturbinen mit und ohne Zwischenüberhitzung eingesetzt wird, und wodurch eine verbesserte Anfahrstrategie des Kraftwerksblockes mit minimalem Kostenaufwand erreichbar ist.

Diese Aufgabe wird erfindungsgemäß durch ein Verfahren der eingangs genannten Art mit den im Anspruch 1 angegebenen Merkmalen gelöst. Vorteilhafte Ausgestaltungen, Verbesserungen des erfindungsgemäßen Verfahrens und ein Modul zur Ausführung des Verfahrens sind in weiteren Ansprüchen und in der Beschreibung angegeben.

Mit dem erfindungsgemäßen Verfahren zur prädiktiven Bestimmung optimaler Dampfparameter am Turbineneintritt und am Kesselaustritt für das kostengünstige Anfahren der Dampfturbinen eines Kraftwerksblocks werden unter Berücksichtigung der gemessenen Startparameter der Turbine mittels eines Moduls zur prädiktiven Anfahroptimierung innerhalb eines kurzen Zeitabschnittes die optimalen zeitlichen und somit kostengünstigsten Verläufe der Eintrittsdampfparameter der HD- und MD-Teilturbine, wie beispielsweise die Dampftemperatur und der Dampfdruck am Turbineneintritt, aber auch am Kesselaustritt ermittelt und zur Realisierung der Kesselregelung und Turbinenregelung als Sollwertverläufe für die Regelung der Dampftemperaturen und Dampfdrücke aufgeschaltet.

Durch die vorrausschauende Bestimmung der zeitlich optimalen Dampfparameter-Verläufe des Turbinen-Anfahrprozesses wird mittels eines im Modul zur prädiktiven Anfahroptimierung integrierten Vorschaumodells das thermodynamische Verhalten der realen Turbinenanlage stationär und dynamisch nachgebildet und im Vergleich mit dem Verhalten der realen Anlage um ein Vielfaches beschleunigt ermittelt, womit dem Betriebspersonal des Kraftwerksblockes in vorteilhafter Weise die Vorschau der erforderlichen Dampfparameter für den Anfahrprozess der Turbine innerhalb kürzester Zeit vorliegt. Der Beschleunigungsfaktor ist mittels eines dem Modul zur prädiktiven Anfahroptimierung aufgeschalteten Einstellers beliebig groß einstellbar.

Die Eintritts-Dampfparameter beziehen sich dabei auf die Frischdampftemperatur und den Frischdampfdruck bei Turbinen ohne Zwischenüberhitzung und auf die Frischdampftemperatur, den Frischdampfdruck und auch auf die Eintrittsdampftemperatur und den Eintritts-Dampfdruck bei Turbinen mit Zwischenüberhitzung.

In einer vorteilhaften Ausgestaltung der Erfindung ist vorgesehen, dass mittels des Vorschaumodells unter Berücksichtigung der aktuell gemessenen Turbinenmetalltemperaturen für den HD- bzw. MD-Turbineneintritt auch die Wunsch- Startdampftemperatur und der Wunsch-Startdampfdruck ermittelt und der Kesselregelung zur Realisierung zur Verfügung gestellt werden.

Für die erforderliche Erfassung der dreidimensionalen Spannungen der kritischen Komponenten der Turbine ist eine Einrichtung vorgesehen, welche vorzugsweise mittels des in der DE 199 10 222 C2 beschriebenen Verfahrens anhand der dreidimensionalen Spannung eine Vergleichsspannung ermittelt und für diese die zulässige Grenze generiert, welche von der aktuellen Turbinenmetalltemperatur der kritischen Turbinenkomponenten, im folgenden auch als Turbinenmetall bezeichnet, abhängt. Vor jeder neuen Aktivierung der Vorschauermittlung für das optimale und somit kostengünstige Anfahren der Turbine werden die mit dem erfindungsgemäßen Modul ermittelten thermodynamischen Parameter mit den aktuellen Parametern der realen Turbine abgeglichen.

Die Einrichtung zur Ermittlung der Vergleichsspannung benötigt keine Mess-Sonde, wodurch in vorteilhafter Weise eine kostspielige Konstruktion der Sonde zur Erfassung der Beanspruchung der kritischen Turbinenkomponenten entfällt, insbesondere bei der Doppelgehäuse-Ausführung einer Hochdruckteilturbine aufgrund der unterschiedlichen Gehäuse-Dehnungen.

Alternativ ist für die betriebsmäßige Erfassung der Beanspruchung in den kritischen Metall-Komponenten der Turbine, also des Turbinenmetalls, ein Gerät vorgesehen, das sich beispielsweise auf einer von außen in die Turbine, vorzugsweise an einer kritischen Metallstelle, eingeführten speziellen Sonde zur Bestimmung der Dampftemperatur befindet.

Erfindungsgemäß ist weiterhin vorgesehen, alternativ zur Erfassung der dreidimensionalen Spannungen der kritischen Turbinenkomponenten und der daraus resultierenden Vergleichsspannungen, nur die tangentialen Wärmespannungen der Außen- und der Innenfaser der kritischen Stelle der Turbinenkomponente zu ermitteln, und zwar aufgrund der nachgebildeten Temperaturdifferenz zwischen der jeweiligen Metall-Faser und der sogenannten integralen Mitteltemperatur der radialen Temperaturverteilung in der jeweiligen Turbinenkomponente. Die tangentialen Wärmespannungen der Außen- und der Innenfaser der kritischen Stelle der Turbinenkomponente werden zusätzlich zu den aktuellen Vergleichsspannungen der Außen- und der Innen-Faser dem Betriebspersonal angezeigt.

Obwohl die ermittelten Temperaturdifferenzen nur die tangentiale Wärmespannung an den kritischen Stellen der Turbinenkomponente, ohne Berücksichtigung des Einflusses des Dampfdruckes und der Rotordrehzahl, erfassen und daher nur einen Teil der tangentialen Komponente der bestehenden dreidimensionalen Spannung in der Metallfaser darstellen, wird die ermittelte Temperaturdifferenz als Regelgröße an Stelle der ermittelten Vergleichsspannung eingesetzt und damit in vorteilhafter Weise eine bessere Regelqualität gegenüber der Verwendung der ermittelten Vergleichsspannung als Regelgröße erzielt. Die Regelgröße bezüglich der Temperaturdifferenz wird somit bei einer Änderung der Dampftemperatur als Folge der vom Regler geänderten Stellgrößen, wie der Öffnungsgeschwindigkeit der Regelventile bei Turbinen ohne Zwischenüberhitzung, der Öffnungsgeschwindigkeit der Abfangventile bei Turbinen mit Zwischenüberhitzung und der Änderungsgeschwindigkeit der Eintrittsdampftemperatur am Turbineneintritt, regelungstechnisch günstig beeinflusst.

Die Regelung der ermittelten Temperaturdifferenz auf den Sollwert der zulässigen Temperaturdifferenz oder die Regelung der ermittelten Vergleichsspannung auf den Sollwert der zulässigen Vergleichsspannung sind somit im erfindungsgemäßen Verfahren alternativ anwendbar, da die geltenden zulässigen Grenzen für die Vergleichsspannung in die entsprechenden zulässigen Grenzen für die geregelten Temperaturdifferenzen mittels des Vorschaumodells umgerechnet werden und dabei die einzig für die Beurteilung der Beanspruchung ausschlaggebenden Vergleichsspannungen auf deren zulässigen Sollwerte gleichzeitig geregelt werden.

Mit dem erfindungsgemäßen Verfahren wird zu Beginn des Anfahrprozesses die Beanspruchung an den kritischen Stellen der Turbine, vorzugsweise der Turbinenrotoren, aber auch der Gehäusewand der Turbine, auf einen optimal ansteigenden Beanspruchungs-Sollwert in der geschlossenen Regelschleife bis zur Erreichung seiner zulässigen Beanspruchungsgrenze und weiterhin auf den mit der zulässigen Beanspruchung identischen Sollwert geregelt, was im Folgenden auch als Beanspruchungsregelung bezeichnet wird. Als Stellgröße wird zunächst die Öffnungsgeschwindigkeit der Regelventile und nach Erreichen der maximalen Stellung der Regelventile wird als Stellgröße die Anstiegsgeschwindigkeit der Eintrittstemperatur am Turbineneintritt eingesetzt. Wenn die Änderung der Außenfaser-Temperatur des kritischen Turbinenmetalls nicht durch die Verstellung einer der - oben angegebenen - Stellgrößen, sondern durch den sich ändernden Wärmeübergangskoeffizienten zustande kommt, wird dabei die Beanspruchungs-Regelung nur ergänzend aktiv, damit die Übereinstimmung der Ist-Beanspruchung mit dem Beanspruchungssollwert erzielt wird. Auf diese Weise wird der Störeinfluss des beim Anfahren ansteigenden Dampfdruckes eliminiert und die benötigte Stabilität der Beanspruchungs-Regelung des kritischen Turbinenmetalls sichergestellt und folglich der angestrebte optimale Verlauf der Frisch-Dampftemperatur am Turbineneintritt bis auf die Nenndampfparameter innerhalb einer mittels des Beschleunigungsfaktors einstellbaren kurzen Ermittlungsdauer realisiert.

Für die Ermittlung entsprechenden Dampftemperaturen am Kessel-Austritt umfasst das erfindungsgemäße Modul zur prädiktiven Anfahroptimierung ein dynamisches Modell der Dampfrohrleitungen zwischen dem Kessel und der Turbine, womit anhand des ermittelten optimalen Verlaufes der jeweiligen Eintrittsdampftemperatur in die Turbine auch die entsprechenden Dampftemperaturen am Kessel-Austritt ermittelbar sind.

Durch die Regelung der Beanspruchung an den kritischen Stellen der Turbine auf den optimal geführten Sollwert wird die Beanspruchung des kritischen Turbinenmetalls bis zur zulässigen Grenze für die Erzielung des kürzesten Anfahrprozesses konsequent ausgenutzt, wodurch die erste notwendige Bedingung zur Erreichung des kostengünstigsten Turbinen-Anfahrens erfüllt ist.

Die zweite notwendige Bedingung zur Erreichung des kostengünstigsten Turbinen-Anfahrens wird durch die Sicherstellung eines monotonen Anstiegs der Frischdampf-Enthalpie unter Berücksichtigung der Erhaltung einer gleichmäßig verlaufenden Dampferzeugung mittels einer vorgesehenen Grenz-Regelung der Frischdampf-Enthalpie erfüllt. Die Grenz-Regelung des monotonen Enthalpie-Anstieges verwendet als Stellgröße die Änderungs-Geschwindigkeit des Frischdampfdruckes. Der daraus resultierende zeitliche Verlauf des Frischdampfdruckes wird hierbei als optimaler Verlauf für den Anfahrprozess bei gleichzeitig erfüllter Nebenbedingung bezüglich des monotonen Anstieges der Frischdampf-Enthalpie ermittelt. Der Enthalpiezuwachs bezogen auf den Frischtemperaturzuwachs wird als prozentmäßiger Anteil des Verhältnisses der Differenzen der Frischdampf-Enthalpien und der Frischdampf-Temperaturen zwischen deren Start- und Nenn-Werten optimiert.

Auch ohne die einzuhaltende Nebenbedingung bezüglich des monotonen Anstieges der Frischdampf-Enthalpie ist ein alternativer Verlauf zu dem bisher als optimal angenommenen Verlauf des Frischdampfdruckes ermittelbar. In den beiden - unter unterschiedlichen Nebenbedingung - ermittelten Verläufen wird stets der minimale Kostenaufwand ermittelt, indem der in nachfolgender Formel (1) dargestellte ermittelte Kostenaufwand K unter Berücksichtigung des spezifischen Kaufpreises des Brennstoffes ξBR,th, des spezifischen Verkaufspreises des elektrischen Stromes ξelStr und der Differenz Δ der Energie im Brennstoff ThE_{Ke} und der mit der Turbine umgesetzten Energie E_{Tu} bei Beendigung des Anfahrprozesses entsprechend folgender Formel $\begin{matrix}K = ξBR , th ⋅ {ThE}_{Ke} - ξelStr ⋅ {E}_{Tu} ) \\ = ζelStr ⋅ ( Δ - {ThE}_{Ke} ( 1 - ε ) / ε ) = \\ = ζelStr ⋅ Ekofaktor \\ mit ε = ζelStr / ξBR , th \\ und mit Ekofaktor = \left(Δ-{ThE}_{Ke}⁢\left(1-ε\right)/ε\right)\end{matrix}$
minimiert wird.

In der Formel (1) bei einem bekannten Verhältnis des spezifischen Verkaufspreis des elektrischen Stromes ξelStr und des spezifischen Kaufpreises des Brennstoffes ξBR,th ist jedoch nur der Ausdruck für den definierten Ekofaktor minimierbar, so dass der minimale Kosten-Aufwand min(K) nach folgenderer Formel (2) ermittelbar ist: $min \left(K\right) = ξelStr ⋅ min \left(Ekofaktor\right)$

Die Einführung des Ekofaktors ermöglicht in vorteilhafter Weise, dass unterschiedliche Anfahrprozesse, bezüglich der Anfahrkosten, miteinander vergleichbar werden und beispielsweise ein Anfahrprozess - im Vergleich mit dem Anfahrprozess bei erfüllter Nebenbedingung des monotonen Enthalpie-Verlaufes - einen niedrigeren Ekofaktor und somit niedrigere Anfahrkosten aufweist.

Damit auch bei stillstehender Turbine, im sogenannten Offline-Betrieb die Abgleich-Funktionen der relevanten physikalischen Größen des Vorschaumodells an die entsprechenden physikalischen Größen der später in Betrieb genommenen Realturbine überprüfbar sind, umfasst das erfindungsgemäße Modul ein Modell zur Nachbildung des stationären und dynamischen Verhaltens der realen Turbinenanlage einschließlich der Verbindungs-Rohrleitung mit dem Kessel, weiches durch Aufschaltung des Beschleunigungsfaktors ein vielfach beschleunigt arbeitendes Modell für die relevanten physikalischen Größen, wie beispielsweise Dampf-, Metall-Temperaturen, Dampfdrücke, Turbinendrehzahl nachbildet.

Eine weitere Besonderheit des Modells zur Nachbildung der realen Turbinenanlage einschließlich der Verbindungs-Rohrleitung mit dem Kessel, sowie auch des Vorschaumodells besteht darin, dass mit diesen Modellen der Anfahrprozess unter Verwendung eines Anfahrdiagramms zur Ausnutzung der zu Beginn des Anfahrprozesses verfügbaren Freibeträge der zulässigen Beanspruchung des Turbinenmetalls überprüfbar ist. Die entstehenden Anfahrkosten mittels des oben angegebenen Ekofaktors beim Anfahren nach einem Anfahrdiagramm werden mit dem Vorschaumodell ermittelbar. Somit ist ein Vergleich beim Anfahren der Turbine nach einem Anfahrdiagramm unter Verwendung des Vorschaumodells mit dem oben beschriebenen Verfahren möglich.

Das Modul zur Ausführung des erfindungsgemäßen Verfahrens zum prädiktiven Anfahren von Dampfturbinen einer Turbinenanlage umfasst ein Vorschaumodell zur Ermittlung der optimalen Dampfparameter, wie beispielsweise des Frischdampfdrucks und der Frischdampftemperatur vor der HD-Turbine bei Turbinen ohne Zwischenüberhitzung und dazu zusätzlich des Dampfdruckes und der Dampftemperatur des zwischenüberhitzten Dampfes bei Turbinen mit Zwischenüberhitzung, am Turbineneintritt und am Kesselaustritt vor jedem Anfahren der Turbine unter Berücksichtigung der vollständigen Ausnutzung der zulässigen Beanspruchung des Turbinenmetalls, wobei das Vorschaumodell die zulässige Beanspruchung des Turbinenmetalls auf einen optimal ansteigenden Beanspruchungs-Sollwert bis zur Erreichung der zulässigen Größe der Beanspruchung des Turbinenmetalls und weiterhin bis zum Ende des Turbinenanfahrens auf die zulässige Größe der Beanspruchungsgrenze des Turbinenmetalls in einer geschlossenen Regelschleife regelt. Als Stellgröße wird zunächst die Öffnungsgeschwindigkeit der Frischdampfregelventile oder der Abfangventile - bei einer Turbine mit Zwischenüberhitzung - und nach Erreichen der maximalen Stellung der Regelventile als Stellgröße die Anstiegsgeschwindigkeit der Eintrittstemperatur am Turbineneintritt eingesetzt.

Ist die reale Turbine abgestellt und kann die Turbine dem Modul zur prädiktiven Anfahroptimierung keine Messwerte zur Verfügung stellen, wird zur Überprüfung der Funktionen des erfindungsgemäßen Moduls ein Modell zur Nachbildung des stationären und dynamischen Verhaltens der realen Turbinenanlage, welches insbesondere die Dampfturbine, die Rohrleitungen, die Umleitstationen und die Geräten zur betriebsmäßigen Erfassung der Rotorbeanspruchung der Turbine nachbildet, in das Modul zur prädiktiven Anfahroptimierung integriert. Das Modell zur Nachbildung der realen Turbinenanlage ist dafür eingerichtet, die Turbinenmetalltemperaturen der kritischen Turbinenteile nachzubilden, insbesondere zur Ermittlung der tangentialen Wärme-Spannungen des kritischen Turbinenmetalls, und dem Vorschaumodell zur Weiterverarbeitung zuzuführen.

Dazu umfasst das Modell zur Nachbildung der realen Turbinenanlage ein Teilmodell der Turbine, ein Teilmodell der Umleitstationen, ein Teilmodell der Verbindungsdampfrohrleitungen zwischen dem Kessel und der Turbine zur Ermittlung des Wärme- und Druck-Verlustes in der Dampfrohrleitung zwischen Kessel und Turbine sowie ein Modul zur Ermittlung der thermischen Beanspruchung an den kritischen Komponenten der Turbine.

In einer vorteilhaften Ausgestaltung der Erfindung ist vorgesehen, mittels eines Einstellers einen beliebigen Beschleunigungsfaktor für das Vorschaumodell und das Modell zur Nachbildung der realen Turbinenanlage zur Realisierung einer kurzen Ermittlungsdauer der Dampfparameter für das Anfahren der Turbinenanlage einzustellen.

Dadurch wird der angestrebte optimale Anstieg der Frisch-Dampftemperatur am Turbineneintritt bis auf die Nenndampfparameter und auf die Zielleistung innerhalb einer mittels des Beschleunigungsfaktors einstellbaren kurzen Ermittlungsdauer realisiert.

Optional ist weiterhin vorgesehen, dass bei einer Abschaltung des Vorschaumodells ein Anfahren der Turbine nach vorgegebenen Anfahrdiagrammen unter Berücksichtigung der mit dem Modell zur Nachbildung der realen Turbinenanlage ermittelten zeitlichen Verläufe der Eintritts-Dampfparameter ausführbar sind.

Das Vorschaumodell zur Ermittlung der kostengünstigsten zeitlichen Verläufe der Dampfparameter am Turbineneintritt und am Kesselaustritt verarbeitet vor dem Start der Turbine die vorgegebenen Messsignale der realen Turbine; unter Berücksichtigung der vom Kessel üblicherweise minimal realisierbaren Start-Frischdampf-Temperatur und der Start-Eintrittstemperatur des zwischenüberhitzten Dampfes, sowie auch der Start-Eintrittsdampfdrücke.

In vorteilhafter Weise kann die beschriebene vorausschauende Ermittlung optimierter Dampfparameter für ein kostengünstiges Anfahren der Turbine mit dem Vorschaumodell nicht nur vor dem Turbinenstart, sondern auch während des Anfahrprozesses der realen Turbine aktiviert werden, um für den verbleibenden Teil des Anfahrprozesses die günstigsten zeitliche Verläufe der Eintrittsdampfparameter zu ermitteln und dem Betriebspersonal als Vorgabe-Anstiege für die optimale Anfahrfortsetzung vorzulegen.

Weiterhin ist vorgesehen, dass das Vorschaumodell und/oder das Modell zur Nachbildung des Verhaltens der realen Turbinenanlage Vorgabeparameter, wie beispielsweise aus Wärmeschaltbildern entnehmbare Parameter für die realen Dampf-Temperaturen und Dampfdrücke, Materialwerte der Turbinen-Rotoren und/oder der Turbinengehäuse und zulässige Vergleichsspannungen an kritischen Turbinen-Metallteilen verarbeiten.

Mit dem erfindungsgemäßen Verfahren und dem Modul zur Ausführung des erfindungsgemäßen Verfahrens werden somit in vorteilhafter Weise die kostengünstigsten zeitlichen Verläufe der Frischdampfparameter - bei Dampfturbinen mit Zwischenüberhitzung auch die Verläufe der Parameter des zwischenüberhitzten Eintritts-Dampfes - nicht nur am Turbinen-Eintritt, sondern auch am Kesselaustritt vor jedem Start der Turbinenanlage unter Berücksichtigung der zulässigen Beanspruchung der Turbinenkomponenten, um ein Vielfaches schneller - im Vergleich mit der Dauer des realen Turbinenanfahrens - ermittelt. Der Anfahrprozess ist somit durch einen minimalen Anfahr-Kostenaufwand und auch durch eine höhere Wirtschaftlichkeit gekennzeichnet.

Das erfindungsgemäße Verfahren und System sind mit den oben beschriebenen Merkmalen auch zur prädiktiven Abfahroptimierung von Dampfturbinen einer Turbinenanlage einsetzbar.

Anhand der in den folgenden Figuren dargestellten Ausführungsbeispielen sollen die Erfindung sowie vorteilhafte Ausgestaltungen, Verbesserungen und weitere Vorteile der Erfindung näher erläutert und beschrieben werden.

Es zeigen:
- Fig. 1: eine beispielhafte Darstellung des erfindungsgemäßen Moduls zur Ermittlung eines vorrausschauenden kostengünstigen Anfahrens einer Dampfturbine,
- Fig. 2: eine detaillierte Darstellung des erfindungsgemäßen Moduls zur Ermittlung des vorrausschauenden kostengünstigen Anfahrens der Dampfturbine,
- Fig. 3: ein Ausführungsbeispiel des erfindungsgemäßen Moduls zur Ermittlung eines vorrausschauenden kostengünstigen Anfahren der Dampfturbine im Online-Betrieb, wobei zur Ausführung der Funktionen des Moduls zur prädiktiven Anfahroptimierung die relevanten physikalischen Prozessdaten der realen Turbine dem Modul zur prädiktiven Anfahroptimierung zugeführt werden,
- Fig. 4: ein weiteres Ausführungsbeispiel des erfindungsgemäßen Moduls zur Ermittlung eines vorrausschauenden kostengünstigen Anfahrens der Dampfturbine im Offline-Betrieb, wobei zur Ausführung der Funktionen des erfindungsgemäßen Moduls die relevanten physikalischen Prozessdaten die reale Turbine mittels eines Modells zur Nachbildung des stationären und dynamischen Verhaltens der realen Turbinenanlage nachgebildet werden,
- Fig. 5: eine Darstellung für die Verifizierung des Anfahrens der Turbine nach einem Anfahrdiagramm mittels dem Modell zur Nachbildung des stationären und dynamischen Verhaltens der realen Turbinenanlage, und
- Fig. 6: die optimalen zeitlichen Verläufe der Dampfparameter und zu diesen die entsprechenden Verläufe der Beanspruchung beim Anfahren der Turbine nach einem 48 Stunden Stillstand.

Fig. 1 zeigt eine beispielhafte Darstellung des erfindungsgemäßen Moduls 1 zur Ausführung des Verfahrens zur Ermittlung eines vorrausschauenden kostengünstigen Anfahrens einer Dampfturbine, wobei mittels des erfindungsgemäßen Moduls 1 optimale zeitliche Verläufe der Dampfparameter am Turbineneintritt und am Kesselaustritt, insbesondere vor jedem Anfahren der Turbine unter Berücksichtigung der vollen Ausnutzung der zulässigen Beanspruchung des Turbinenmetalls, im folgenden auch Metallbeanspruchung genannt, ermittelt werden.

Die Dampfparameter beziehen sich auf den Frischdampfdruck vor der HD-Turbine (p_{FD,vHD}) und am Kesselaustritt (p_{aK}) und die Frischdampftemperatur vor der HD- Turbine (T_{FD,vHDT}) und am Kesselaustritt (T_{aK}) bei Turbinen ohne Zwischenüberhitzung oder auf den Frischdampfdruck vor der HD-Turbine (p_{FD,vHD}) und am Kesselaustritt (p_{aK}), die Frischdampftemperatur (T_{FD,vHDT}) vor der HD- Turbine und am Kesselaustritt (T_{aK}) den Dampfdruck vor der MD-Turbine (p_{ZÜ,vMD}) und am Kesselaustritt (p_{aZÜ}) und die Dampftemperatur vor der MD-Turbine (T_{ZÜ,vMDT}) und am Kesselaustritt (T_{aZÜ}) bei Turbinen mit Zwischenüberhitzung.

Die Metallbeanspruchung wird in einer geschlossenen Regelschleife mit der Änderung der Öffnungsgeschwindigkeit der Regelventile als Stellgröße Y_{HD} bis zur Erreichung der maximalen Regelventilstellung geregelt. Nach dem Erreichen der maximalen Stellung der Regelventile wird die Metallbeanspruchung in der geschlossenen Regelschleife mit der Änderung der Anstiegs-Geschwindigkeit der Frischdampftemperatur als Stellgröße T_{FD} geregelt. Die Änderung der Beanspruchung an der kritischen Stelle des Turbinenmetalls, die nur aufgrund einer Änderung des Wärmeübergangskoeffizienten zustande kommt, wird vom erfindungsgemäßen Modul 1 erkannt und der Anteil der Aktivität der oben angegebenen Regelung entsprechend dem restlichen Bedarf der geregelten Beanspruchung reduziert.

Alternativ wird die Metallbeanspruchung bei Turbinen mit Zwischenüberhitzung des Turbinenteiles für den zwischenüberhitzten Dampf in der geschlossenen Regelschleife mit der Änderung der Öffnungsgeschwindigkeit der Abfangventile als Stellgröße Y_{MD} bis zum Erreichen der maximalen Abfangventilstellung geregelt. Nach dem Erreichen der maximalen Stellung der Abfangventile wird die Metallbeanspruchung des Turbinenteiles für den zwischenüberhitzten Dampf mit der Änderung der Anstiegs-Geschwindigkeit der Eintritts-Temperatur des zwischenüberhitzten Dampfes als Stellgröße T_{ZÜD} geregelt. Hierbei wird die Reduzierung der Aktivität der oben angegebenen Regelung eingeleitet, wenn die Beanspruchung nur aufgrund der Änderung des Wärmekoeffizienten zustande kommt.

Die vom Modul 1 zur prädiktiven Anfahroptimierung ermittelten optimalen zeitlichen Verläufe der Dampfparameter am Turbineneintritt und am Kesselaustritt, sind insbesondere der Dampftemperatur-Verlauf TvT(t) vor der HD (Hochdruck)- Teilturbine und MD (Mitteldruck)- Teilturbine, der zeitliche Dampfdruck-Verlauf pvT(t) vor der HD-Teilturbine und MD-Teilturbine, die thermische Turbinenleistung und/oder Generatorleistung P(t), die Vergleichsspannungen σv(t) der kritischen Metallstellen der Turbine, welche aus der Außenfaser-Spannung σv,a(t) der kritischen Metallstellen der Turbine und der Innenfaserspannung σv,i(t) der kritischen Metallstellen der Turbine-bestimmt werden, die zulässigen Vergleichsspannungen σv,zul(t) der kritischen Metallstellen der Turbine, welche aus der zulässigen Außenfaser-Spannung und der zulässigen Innenfaserspannung σv,zul(t) der kritischen Metallstellen der Turbine bestimmt werden, die charakterisierenden Metalltemperaturdifferenzen ΔT(t) der Vergleichsspannungen σv(t) für die Außenfaser-Spannung und die Innenfaserspannung der kritischen Metallstellen der Turbine, die zulässigen Metalltemperaturdifferenzen ΔTzul(t) der zulässigen Vergleichsspannungen σv,zul(t) für die Außenfaser-Spannung und die Innenfaserspannung der kritischen Metallstellen der Turbine, die ermittelte Wunsch- Dampftemperatur Tstart,wu am HD-Turbineneintritt und am MD-Turbineneintritt und/oder der Ekofaktor, welcher eine spezifische Größe zum Vergleich der Anfahrkosten für ermittelte Anfahrverläufe für unterschiedliche Anfahrprozesse der Turbine charakterisiert.

Zusätzlich zu den oben genannten zeitlichen Verläufen der physikalischen Größen des Turbinenanfahrens ist das Modul 1 zur prädiktiven Anfahroptimierung dafür vorgesehen, weitere zeitliche Verläufe Va1, Va2, wie beispielsweise der Frischdampfenthalpie am Turbineneintritt, für eine optimierte und kostengünstige Anfahrt der Turbine bereitzustellen.

Durch eine geregelte Anstiegs-Geschwindigkeit des Frischdampfdruckes wird ein monotoner Anstieg der nie zurückgehenden Enthalpie-Größe der Frischdampf-Enthalpie mit Rücksicht auf die Sicherstellung der ruhig verlaufenden Dampferzeugung im Kessel gewährleistet.

Zur Ermittlung der optimierte Dampfparameter am Turbineneintritt und am Kesselaustritt verarbeitet das Modul 1 zur prädiktiven Anfahroptimierung zusätzlich zu dem betriebsmäßig erfassten Temperaturfeld im Turbinenrotor und/oder im Turbinengehäuse G1, den Startkesseldruck K1 und Begrenzungssignale K2 vom Kessel 2.

Der Beschleunigungsfaktor zur Aufschaltung auf das Modul 1 mittels eines Einstellers 5, ist beliebig groß einstellbar, womit dem Betriebspersonal des Kraftwerksblockes in vorteilhafter Weise die Vorschau der erforderlichen zeitlichen Verläufe der Dampfparameter für den Anfahrprozess der Turbine innerhalb kürzester Zeit vorliegt.

Weitere Einflussgrößen für die Ermittlung der zeitlichen Verläufe der Dampfparameter sind Messsignale R1 von der realen Turbine 3, insbesondere die vom Kessel minimal realisierbaren Start- HD- Temperatur T_{start,HD} und Start- HD- Druck p_{start,HD,} oder die Start- MD-Temperatur T_{start,MD} und Start- MD- Druck p_{start,MD,} weiterhin die Turbosatzdrehzahl n, der Dampfdruck in der Turbine vor der HD- Beschaufelung p_{vHDB} und vor der MD- Beschaufelung p_{vMDB} bei einer Turbine mit Zwischenüberhitzung, welche zur Ermittlung der zeitlichen Verläufe der Frischdampfparameter - bei Dampfturbinen mit Zwischenüberhitzung auch die Anstiege der Parameter des zwischenüberhitzten Dampfes - nicht nur am Turbinen-Eintritt, sondern auch am Kesselaustritt vor jedem Start der Turbinenanlage verarbeitet werden.

**Fig**. 2 zeigt eine detaillierte Darstellung des erfindungsgemäßen Moduls 1 zur Ausführung des Verfahrens zur Ermittlung des vorrausschauenden kostengünstigen Anfahren der Dampfturbine, wobei das Modul 1 zur prädiktiven Anfahroptimierung ein Vorschaumodell 10 umfasst, welches beispielsweise die zulässige Beanspruchung des Turbinenmetalls in einer geschlossenen Regelschleife auf einen optimal, bis zum Wert der zulässigen Beanspruchung geführten Sollwert regelt und anschließend die zulässige Beanspruchung bis zum Erreichen der Nenn-Dampfparameter geregelt einhält. Als Stellgrößen wird zunächst die Öffnungsgeschwindigkeit der Regelventile und nach Erreichen der maximalen Stellung der Regelventile die Anstiegsgeschwindigkeit der Eintrittstemperatur am Turbineneintritt eingesetzt. Die Änderung der Beanspruchung an der kritischen Stelle des Turbinenmetalls, die nur aufgrund einer Änderung des Wärmekoeffizienten zustande kommt, wird erkannt und der Aktivitäts-Anteil der oben angegebenen Regelung entsprechend dem restlichen Bedarf der geregelten Beanspruchung angepasst. Dadurch wird der angestrebte optimale Anstieg der Frisch-Dampftemperatur am Turbineneintritt bis auf die Nenndampfparameter innerhalb einer einstellbaren kurzen Ermittlungsdauer, mittels des auf das Modul 1 zur prädiktiven Anfahroptimierung aufgeschalteten Beschleunigungsfaktors, realisiert.

Zur Ermittlung optimierter zeitlicher Verläufe der Dampfparameter für die vorrausschauende Anfahrt der Turbine umfasst das Vorschaumodell 10 Teilmodelle P1 - P15. Die Teilmodelle umfassen beispielsweise:
- ein thermodynamisches Modell der Dampfturbine P1 einschließlich der regenerativen Speisewasseranwärmung, der Umleitstationen sowie der Druckdynamik des Zwischenüberhitzers - bei Turbinen mit Zwischenüberhitzung,
- eine Turbosatzrotor-Dynamik P7 für das Drehzahlhochfahren des Turbosatzes,
- Simulationsmodelle P12, P13 der Verbindungs-Dampfrohrleitungen zwischen dem Kessel und der Turbine,
- Regler P2, P3 für die Ermittlung der HD-Rotor- und MD-Rotor-Beanspruchung mittels der Stellung der Frischdampfregelventile Y_{HD} und der Abfangventile Y_{MD} der MD-Turbine,
- eine Regelung P4 der Eintrittsenthalpie vor der HD-Turbine mittels des HD-Dampfdrucks p_{vHT} zur Sicherstellung des optimalen Anstieges des Dampfdruckes am HD-Turbineneintritt als Folge des regelungstechnisch abgesicherten monotonen Verlaufes der Frischdampf-Enthalpie am Turbineneintritt,
- Module P5, P6 für die Ermittlung der Beanspruchung in den kritischen Komponenten der HD- und MD-Turbine,
- je einen Regler P10, P11 für die Ermittlung der HD-Rotor- und MD-Rotorbeanspruchung mittels der Eintrittstemperatur der HD- und MD-Turbine,
- ein weiteres Simulationsmodell P8 zur Ermittlung der Vergleichsspannung (σ_{Va}, σ_{Vi}) der Außen- und Innen-Faser des HD- und MD-Rotors,
- eine Einheit P9 zur Bestimmung der zulässigen Vergleichs-Beanspruchungen σ_{Va}, σ_{ViZUL} und zur Umrechnung der zulässigen Vergleichs-Beanspruchungen σ_{Va}, σ_{ViZUL} in die Werte der zulässigen Temperaturdifferenzen (ΔTₐ, ΔTᵢ)_{ZUL} am HD- und MD-Rotor,
- ein weiteres Modell P14 zur Ermittlung des Ekofaktors anhand der thermodynamischen Größen der Eintritts- und Austritts-Dampf- Enthalpie und der - ins elektrischen Versorgungsnetz eingespeisten - Generatorleistung P(t), sowie
- ein weiteres Simulationsmodell P15 zur Bestimmung der Eintritts-Wunschtemperaturen anhand der gemessenen Start-Turbinen- Metalltemperaturen und der vom Kessel angegebenen minimalen Eintrittsdampfdrücke.

In vorteilhafter Weise wird die zulässige Vergleichsspannung des Turbinenmetalls in die entsprechende zulässige Grenze der charakteristischen Temperaturdifferenz ΔT_{ZUL} als Differenz (ΔT_{ZUL} = Tₐ - Tₘ, bzw. ΔT_{ZUL} = Tᵢ - Tₘ) zwischen der integralen Mitteltemperatur (Tₘ) der radialen Temperaturverteilung in der Turbinenkomponente und der Temperatur der Außenfaser (Tₐ) oder der integralen Mitteltemperatur (Tₘ) der radialen Temperaturverteilung in der Turbinenkomponente und der Temperatur der Innenfaser (Tᵢ) der Metallturbinenkomponente umgerechnet und statt der Vergleichsspannung als Regelgröße für die Temperaturdifferenz ΔT eingesetzt.

Die Bereitstellung der ermittelten Wärme- und Druckverluste durch die Simulationsmodelle P13, P14 der Verbindungsdampfrohrleitungen zwischen dem Kessel und der Turbine ermöglicht dem Vorschaumodell die Umrechnung der zeitlichen Verläufe der Dampfparameter am Turbineneintritt für die Sollwerte der Frischdampfregelung des Kessels durchzuführen.

Bei der Durchführung des Verfahrens zum prädiktiven Anfahren der Turbine wird zur Ermittlung optimierter zeitlicher Verläufe der Dampfparameter zwischen Online- und Offline Betrieb unterschieden.

Im Online-Betrieb werden die zulässige Beanspruchung X1 der Turbine aus einer Datenbank 11 des Moduls 1, die betriebsmäßig erfassten Turbinenmetalltemperaturen G1 aus dem Gerät 4 zur betriebsmäßigen Erfassung des Temperaturfeldes im Turbinenrotor und/oder im Turbinengehäuse und die Dampfparameter R1 aus der realen Turbine 3 dem Vorschaumodell 10 zur Ermittlung der optimierten zeitlichen Verläufe der Dampfparameter (TvT(t), pvT(t), P(t), σv(t), σv,zul(t), ΔT(t), σv,zul(t), Tstart,wu, der Ekofaktor sowie die Eintrittsdampfenthalpie) am Turbineneintritt und am Kesselaustritt zugeführt und diese Parameter (TvT(t), pvT(t), P(t), σv(t), σv,zul(t), ΔT(t), σv,zul(t), Tstart,wu, der Ekofaktor sowie die Eintrittsdampfenthalpie) an den Ausgängen O1 bis 09 ausgegeben.

Wird dem Modul 1 die reale Turbine 3 aufgeschaltet (siehe auch **Fig**. 3), erhält das Vorschaumodell 10 an einem ersten Eingang In1 Messsignale R1 von der realen Turbine 3 und an einem weiteren Eingang In2 vom Gerät 4 das betriebsmäßig ermittelte Temperaturfeld im Turbinenrotor und/oder im Turbinengehäuse G1. Dazu befinden sich die Schalter A1 und A2 in der oberen Stellung Ao.

Der Startkesseldruck K1, welcher dem vom Kessel 2 zu realisierenden minimalen Start-Frischdampfdruck oder dem zwischenüberhitzten Druck - bei einer Turbine mit Zwischenüberhitzung - entspricht, und die Begrenzungssignale K2 von den kritischen Metallstellen im Kessel 2 werden über einen dritten Eingang In3 und einen vierten Eingang In4 dem Vorschaumodell 10 zur Berücksichtigung der Anstiege der Eintrittsdampfparameter der Turbine, zugeführt.

Im Offline-Betrieb werden als Ersatz für die Messsignale R1 und G1 die mittels des Modells 12 zur Nachbildung der Turbinenanlage simulierten Messsignale dem Vorschaumodell 10 zur weiteren Verarbeitung am Ausgang M2 zugeführt.

Ist die Turbine nicht Betrieb (siehe auch **Fig**. 4), werden auch die Messsignale von der realen Turbine 3 mittels des Modells 12 zur Nachbildung der Turbinenanlage nachgebildet und dem Vorschaumodell 10 als nachgebildete Messsignale M1 am ersten Eingang In1 übermittelt. Dazu befinden sich die Schalter A1 und A2 in der unteren Stellung Au, der Schalter B in der oberen Stellung Bo, der Schalter A2 in der unteren Stellung Au und der Schalter C in der oberen Stellung Co. Die Verifikation der Funktionen des Moduls 1 zur prädiktiven Anfahroptimierung wird also mittels des Modells 12 zur Nachbildung der realen Turbinenanlage ausgeführt. Mittels des Modells 12 werden die sonst an der realen Turbine 3 gemessenen Signale R1 und G1 simuliert und am Ausgang M2 zur weiteren Verarbeitung am zweiten Eingang In2 dem Vorschaumodells 10 übermittelt.

Mit dem Modell 12 zur Nachbildung der realen Turbinenanlage werden die Dampfturbine, die Umleitstationen, die Verbindungsdampfrohrleitungen zwischen dem Kessel und der Turbine und/oder die Beanspruchung an den kritischen Komponenten der Turbine, nachgebildet.

Das Vorschaumodell 10 und/oder das Modell 12 zur Nachbildung der Turbinenanlage verarbeiten weiterhin Vorgabeparameter X1, wie beispielsweise von einem Wärmeschaltbild bereitgestellte Auslegungstemperaturen, Materialwerte der Turbinen-Rotoren und/oder des Turbinengehäuses sowie die zulässige Grenze der Vergleichsspannungen an den kritischen Metallteilen, welche vorzugsweise in einer Datenbank 11 des Moduls 1 gespeichert sind und an einem fünften Eingang In5 dem Vorschaumodell 10 und an einem sechsten Eingang In6 dem Modell 12 zur Nachbildung der realen Turbinenanlage zugeführt werden.

In einer vorteilhaften Weiterbildung der Erfindung wird das Anfahren der Turbine nach einem im Modul 1 integrierten Anfahrdiagramm und mit Hilfe des vielfach beschleunigten Vorschaumodells 10 und/oder dem Modell 12 zur Nachbildung der Turbinenanlage, bezüglich der Ausnutzung der zulässigen Grenzen der Beanspruchung des kritischen Turbinenmetalls (siehe **Fig**. 5), verifiziert und ein Vergleich mit dem Anfahren nach dem Vorschaumodell ermöglicht.

Dazu befinden sich der Schalter B und A2 in den unteren Stellungen Bu und Au sowie der Schalter C in der oberen Stellung Co und die erzeugten zeitliche Verläufe der Eintrittsdampfparameter gemäß Anfahrdiagramm, die an den Ausgängen D1 und D2 eines Anfahrdiagramm-Generators 13 anstehen, werden mittels der Eingangssignale, am ersten Eingang In1 dem Vorschaumodell 10 und am siebenten Eingang In7 dem Modell 12 zur Durchführung der Verifikation übermittelt.

Befindet sich der Schalter C in der unteren Stellung Cu, werden unter Berücksichtigung der aktuell gemessenen Metalltemperaturen an kritischen Stellen des Turbinenmetalls die "Wunsch-Start-Dampftemperatur" für den HD- bzw. MD-Turbineneintritt der Kesselregelung als Vorgabe zur Realisierung vorgelegt und für die "Wunsch-Start-Dampftemperatur" für den HD- bzw. MD-Turbineneintritt die Anfahr-Vorschau mit Hilfe des Vorschaumodells 10 ermittelt.

Fig. 3 zeigt ein Ausführungsbeispiel des erfindungsgemäßen Moduls 1 zur Ermittlung des vorrausschauenden kostengünstigen Anfahrens der Dampfturbine, wobei zur Ausführung der Funktionen des Moduls 1 zur prädiktiven Anfahroptimierung die gemessenen Prozessdaten von der realen Teil-Turbine, wie beispielsweise Temperaturen und Dampfdrücke der realen Turbine 3, dem Vorschaumodell 10 zugeführt werden und somit diese Messsignale der Turbine dem Modul 1 vorliegen.

Die zulässige Beanspruchung der Turbine wird mittels des vom Gerät 4 betriebsmäßig erfassten Temperaturfeldes im Turbinenmetall ermittelt und dem Vorschaumodell 10 am zweiten Eingang In2 vom Ausgang G1 des Gerätes 4 zur betriebsmäßigen Erfassung des Temperaturfeldes im Turbinenmotor und/oder im Turbinengehäuse zur weiteren Verarbeitung zugeführt.

Die Aufschaltung der Messwerte der realen Turbine 3 auf das Modul 1 zur prädiktiven Anfahroptimierung bewirkt weiterhin, dass am ersten Eingang In1 des Vorschaumodells 10 Messsignale R1 von der realen Turbine 3 dem Vorschaumodell zur weiteren Verarbeitung aufgeschaltet werden.

Das Vorschaumodell 10 verarbeitet weiterhin die Vorgabeparameter X1 aus der Datenbank 11, die dem Vorschaumodell am fünften Eingang ln5 zugeführt werden.

Zur Ermittlung der optimierten zeitlichen Verläufe der Dampfparameter (TvT(t), pvT(t), P(t), σv(t), σv,zul(t), ΔT(t), σv,zul(t), Tstart,wu, des Ekofaktors sowie der Frischdampfenthalpie) am Turbineneintritt und am Kesselaustritt verarbeitet das Vorschaumodell 10 zusätzlich zu den erfassten Metalltemperaturen G1, wie Außentemperatur, Mitteltemperatur und Innentemperatur des Turbinenmetalls, den Startkesseldruck K1 und Begrenzungssignale K2 vom Kessel 2, welche dem Vorschaumodell am dritten Eingang In3 und am vierten Eingang In4 zugeführt werden. Das Vorschaumodell 10 stellt die optimierten zeitlichen Verläufe der Dampfparameter für die optimierte Anfahrt an den Ausgängen 01- 09 der Turbine und die weiteren Verläufe der vorgewählten physikalischen Größen aus dem Anfahrprozess am Ausgang Va1 bereit.

Mit der Verarbeitung der oben genannten Eingangsgrößen im Vorschaumodell 10 wird die Beanspruchung des kritischen Turbinenmetalls für den Anstieg der Eintrittsdampftemperatur bis zu ihrer zulässigen Grenze vollständig eingesetzt und der Anstiegsverlauf des Frischdampfdruckes und/oder des zwischenüberhitzten Druckes - bei Turbinen mit Zwischenüberhitzung- verläuft bis auf die Nennwerte des Druckes optimal, indem die Beanspruchung in den Turbinenrotoren in der geschlossenen Schleife geregelt wird und eine Korrektur des Anstiegsgradienten der Eintrittstemperatur schon im Bereich unterhalb der zulässigen Beanspruchungsgrenzen nach dem oben beschriebenen Regelverfahren in der geschlossenen Regelschleife auf einem Sollwert stattfindet. Gleichzeitig steigen der Frischdampfdruck und der Dampfdruck vor der Teilturbine für den zwischenüberhitzten Dampf optimal an. Dadurch ist in vorteilhafter Weise der optimale Anstieg der jeweiligen Entritts-Dampftemperatur bei den niedrigsten Anfahrkosten der Turbine realisiert.

Fig. 4 zeigt ein weiteres Ausführungsbeispiel des erfindungsgemäßen Moduls 1 zur Ermittlung eines vorrausschauenden kostengünstigen Anfahrens der Dampfturbine, wobei die reale Turbine 3 durch das Modell 12 zur Nachbildung des stationären und dynamischen Verhaltens der Turbinenanlage nachgebildet ist und für die Ausführung der Funktionen des Moduls 1 zur prädiktiven Anfahroptimierung bei abgeschalteter realer Turbine 3 das stationäre und dynamische Verhalten der realen Turbine 3 simuliert wird. Die Verifikation der Funktionen des Vorschaumodells wird somit mittels des im Modul 1 enthaltenen Modells 12 zur Nachbildung der realen Turbinenanlage ausgeführt, so dass keine Signale von der realen Turbine 3 erforderlich sind.

Die zulässige Beanspruchung der Turbine wird mittels des Modells 12 nachgebildet und zur Ermittlung der optimierten zeitlichen Verläufe der Dampfparameter (TvT(t), pvT(t), P(t), ΔT(t), ΔTzul(t), Tstart,wu, des Ekofaktors sowie der Frischdampfenthalpie) am Turbineneintritt und am Kesselaustritt dem Vorschaumodell 10 als nachgebildeten physikalischen Größen M2 am zweiten Eingang In2 zur oben beschriebenen weiteren Verarbeitung zugeführt.

Das Modell 12 zur Nachbildung der realen Turbinenanlage verarbeitet auch Vorgabeparameter X1, wie beispielsweise die Temperaturen aus einem Wärmeschaltbild, Materialwerte der Turbinen-Rotoren und/oder des Turbinengehäuses sowie die zulässige Grenze der Vergleichsspannungen an den kritischen Metallteilen, die am sechsten Eingang In6 dem Modell 12 zur Nachbildung der realen Turbinenanlage zugeführt werden.

Die benötigten Messsignale von der realen Turbine 3 werden vom Modell 12 nachgebildet und dem Vorschaumodell 10 als simulierte Messsignale M1 am ersten Eingang ln1 übermittelt.

**Fig.** 5 zeigt eine Darstellung für die Verifizierung des Anfahrens der Turbine nach einem der Anfahrdiagramme mittels des Anfahrdiagramm-Generator 13, wobei bei einer Abschaltung des Vorschaumodells 10 ein Anfahren der Turbine nach vorgegebenen Anfahrdiagrammen unter Berücksichtigung der mittels des Modells 12 zur Nachbildung der realen Turbinenanlage ermittelten zeitlichen Verläufe der Eintrittsdampfparameter D2 ausgeführt wird.

Die mit dem Anfahrdiagramm-Generator 13 erzeugten zeitlichen Verläufe der Eintrittsdampfparameter D2 gemäß dem Anfahrdiagramm werden dem Modell 12 zur Nachbildung der realen Turbinenanlage am siebenten Eingang In7 übermittelt, um mit dem Modell 12 das Turbinenanfahren nach dem jeweiligen Anfahrdiagramm zu simulieren.

Weiterhin ist vorgesehen, dass die gemäß den Anfahrdiagrammen mittels des Anfahrdiagramm-Generators 13 erzeugten, zeitlichen Verläufe der Eintrittsdampfparameter D1 dem Vorschaumodell 10 am ersten Eingang In1 zur Bestimmung der zulässigen Vergleichsspannungen im jeweiligen Turbinenmetall dem Vorschaumodell 10 zugeführt werden.

**Fig.** 6a zeigt beispielhaft die optimalen zeitlichen Verläufe der Dampfparameter und **Fig.** 6b die entsprechenden Verläufe der Beanspruchung des Turbinenmetalls beim Anfahren der HD-Teilturbine nach einem achtundvierzigstündigen Turbinenstillstand unter Berücksichtigung der zulässigen Beanspruchung der kritischen Stellen des Turbinenmetalls mittels des erfindungsgemäßen Moduls 1. Die Vorschau des optimierten vorrausschauenden Anfahrens für das Anfahren der Turbine beginnt ab der 70. Sekunde mit einer 10-fachen beschleunigten Vorschau (T_{b}= 10).

In der **Fig.** 6a sind die Turbinendrehzahl n, die Verläufe der Stellgröße für die FD-Regelventile Y_{HD}, der Frischdampfdruck vor der HD-Teilturbine p_{FD,vHDT}, die Dampfdrücke vor Beschaufelung der HD-Teilturbine p_{vHDB}, am Kesselaustritt p_{aK}, und hinter der HD-Teilturbine p_{hHDT}, sowie die Temperaturverläufe der radialen Temperaturverteilung in der kritischen Turbinenkomponente mit der Außenfaser Tₐ, der integralen Mitteltemperatur Tₘ und der Innenfaser Tᵢ sowie die Verläufe der Temperaturen vor der HD-Teilturbine T_{FD,vHDT}, vor Beschaufelung der HD-Teilturbine T_{vHDB}, und am Kesselaustritt T_{aK} aufgetragen. Darüber hinaus ist der Verlauf der Dampfmassenströme m_{HDT}, m_{MDT} durch die HD- und MD- Turbine und der Dampfmassenstrom m_{HDBP} durch die HD-Umleitstation sowie die Generatorleistung P_{Gen} für die optimierte Anfahrt dargestellt.

In **Fig.** 6b sind die zu Fig. 6a entsprechenden Verläufe der Beanspruchung des Turbinenmetalls dargestellt, wobei die zeitlichen Verläufe der zulässigen Vergleichsspannungen σ_{a,zul,} σ_{i,zul} der kritischen Metallstellen der Turbine aufgezeigt sind. Die zulässigen Vergleichsspannungen σ_{a,zul}, σ_{i,zul} beziehen sich auf die Außenfaser-Spannung σₐ und Innenfaserspannung σᵢ der kritischen Metallstellen der Turbine in der entsprechenden zulässigen Grenze der charakteristischen Temperaturdifferenzen ΔT_{iZUL}, ΔT_{aZUL} als Differenz ΔTₐ, ΔTᵢ zwischen der integralen Mitteltemperatur Tₘ der radialen Temperaturverteilung in der Turbinenkomponente und der Temperatur der Außenfaser Tₐ, oder der integralen Mitteltemperatur Tₘ der radialen Temperaturverteilung in der Turbinenkomponente und der Temperatur der Innenfaser Tᵢ der Metallturbinenkomponente.

### Bezugszeichenliste

- 1: Modul zur prädiktiven Anfahroptimierung
- 2: Kessel
- 3: Turbine
- 4: Gerät zur betriebsmäßigen Erfassung des Temperaturfeldes im Turbinenrotor und/oder im Turbinengehäuse
- 5: Einsteller für den Beschleunigungsfaktor für die Simulation
- 10: Vorschaumodell
- 11: Datenbank zur Speicherung von Vorgabeparametern
- 12: Modell zur Nachbildung des stationären und dynamischen Verhaltens der realen Turbinenanlage
- 13: Generator, der die zeitlichen Verläufe der Eintrittsdampfparameter der Turbine gemäß Anfahrdiagrammen generiert

- A1: erster Schalter
- A2: zweiter Schalter
- B: dritter Schalter
- C: vierter Schalter

- D1: generierte zeitliche Verläufe der Eintrittsdampfparameter der Turbine nach dem jeweiligen vorgewählten Anfahrdiagramm für das Vorschaumodell
- D2: generierte zeitliche Verläufe der Eintrittsdampfparameter der Turbine nach dem jeweiligen vorgewählten Anfahrdiagramm für das Modell der realen Turbinenanlage
- G1: Ausgangssignale bezogen auf das ermittelte Temperaturfeld des Turbinenrotors und/oder des Turbinengehäuses
- HD: Hochdruck
- In1: Eingangssignale als abzugleichenden Messsignale von der realen Turbine
- In2: Eingangssignale für abzugleichende Metalltemperaturen aus dem Modell zur Nachbildung der Turbinenanlage oder Messsignale von der realen Turbine
- In3: Eingangssignal für den Startdampfdruck, welcher als Ausgangssignal vom Kessel bereitgestellt wird
- In4: Begrenzungssignale vom Kessel
- In5: Eingangssignale, wie beispielsweise die realen Dampftemperaturen oder Dampfdrücke aus Wärmeschaltbildern, Materialwerte der Turbinen-Rotoren und/oder des Turbinengehäuses sowie zulässige der Vergleichsspannungen an den kritischen Turbinen-Metallteilen
- In6: Eingangssignale, wie beispielsweise die realen Dampftemperaturen oder Dampfdrücke aus Wärmeschaltbildern, Materialwerte der Turbinen-Rotoren und/oder des Turbinengehäuses sowie zulässige der Vergleichsspannungen an den kritischen Turbinen-Metallteilen für das Modell zur Nachbildung des stationären und dynamischen Verhaltens der realen Turbinenanlage
- In7: Eingangssignale als generierte zeitliche Verläufe der Eintrittsdampfparameter der Turbine gemäß den Anfahrdiagrammen für das Modell 12 zur Nachbildung des Verhaltens der realen Turbinenanlage
- K1: Startkesseldruck für das Vorschaumodell
- K2: Begrenzungssignale vom Kessel für das Vorschaumodell
- MD: Mitteldruck
- M1: nachgebildete abzugleichende Messsignale für das Vorschaumodell mittels des Modells zur Nachbildung der Turbinenanlage
- M2: nachgebildete Signale der Turbine für das Vorschaumodell aus dem Modell zur Nachbildung der realen Turbinenanlage
- M3, Va2: weitere relevante Daten des ermittelten Anfahrens bei Aufschaltung des Modells zur Nachbildung des Verhaltens der realen Turbinenanlage
- ND: Niederdruck
- O1: Ausgangssignale für die zeitlichen Verläufe der Eintritts-Dampftemperaturen der HD/MD-Turbine (TvT(t))
- O2: Ausgangssignale für die zeitlichen Verläufe der Eintritts-Dampfdrücke der HD/MD-Turbine (pvT(t))
- O3: Ausgangssignal für die thermische Turbinenleistung und/oder Generatorleistung (P(t))
- O4: Ausgangssignal für den Ekofaktor
- O5: Ausgangssignale für die Vergleichsspannungen der kritischen Metallstellen der Turbine (σv (t))
- O6: Ausgangssignale für die zulässigen Vergleichsspannungen der kritischen Metallstellen der Turbine (σv,zul(t))
- O7: Ausgangssignale für die Temperaturdifferenzen der kritischen Metallstellen der Turbine ((ΔT(t))
- O8: Ausgangssignale für die zulässigen Temperaturdifferenzen der kritischen Metallstellen der Turbine (ΔTzul(t))
- O9: Ausgangssignal für die - aus der Sicht des Bedarfs des jeweiligen kritischen Turbinenteiles - ermittelte Wunsch- Dampftemperatur (Tstart,wu) am Eintritt der jeweiligen Teil-Turbine
- O10, Va1: Ausgangssignale des Vorschaumodells als weitere relevante Daten für die zeitlichen Verläufe der Eintrittsparameter aus dem ermittelten Anfahren der jeweiligen Teil-Turbine
- P1 bis P15: Teilmodelle des Vorschaumodells
- R1: Messsignale von der realen Turbine

- m_{HDT}: Brennstoffverbrauch für die HD- Turbine
- m_{MDT}: Brennstoffverbrauch für die MD- Turbine

- n: Turbinendrehzahl
- nₙ: Nenndrehzahl

- P_{FD,vHDT}: Frischdampfdruck vor HD-Turbine
- p_{vHDB}: Dampfdruck vor Beschaufelung der HD-Turbine
- p_{hHDT}: Dampfdruck hinter HD-Turbine
- p_{aK}: Dampfdruck am Kesselaustritt
- T_{FD,vHDT}: Frischdampftemperatur vor HD-Turbine
- T_{vHDB}: Dampftemperatur vor Beschaufelung der HD-Turbine
- T_{aK}: Dampftemperatur am Kesselaustritt
- P_{ZÜ,vMDT}: Dampfdruck vor MD-Turbine
- p_{vMDB}: Dampfdruck vor Beschaufelung der MD-Turbine
- p_{hMDT}: Dampfdruck hinter der MD-Turbine
- p_{aZÜ}: Dampfdruck am Kesselaustritt Zwischenüberhitzer
- T_{ZÜ,vMDT}: Dampftemperatur vor der MD-Turbine
- T_{vMDB}: Dampftemperatur vor Beschaufelung der MD-Turbine
- T_{aZÜ}: Dampftemperatur am Kesselaustritt Zwischenüberhitzer
- P_{Gen}: Generatorleistung
- pvT(t): zeitlicher Dampfdruck-Verlauf vor der HD/MD-Turbine
- P(t): thermische Turbinenleistung, elektrische Generatorleistung
- T_{b}: Beginn der beschleunigten Vorschau
- T_{FD}: Stellgröße für die Änderungs-Geschwindigkeit der Frischdampf- Eintrittsdampftemperatur am Turbineneintritt bei Turbinen ohne Zwischenüberhitzung
- T_{ZÜD}: Stellgröße für die Änderungs-Geschwindigkeit der Eintrittsdampftemperatur bei Turbinen mit Zwischenüberhitzung
- Tstart,wu: die aus der Sicht des Bedarfs des jeweiligen kritischen Turbinenteiles - ermittelte Wunsch- Dampftemperatur am Eintritt der jeweiligen Teil-Turbine
- ΔT_{iZUL}: zulässigen Temperaturdifferenzen als Differenz ΔTₐ zwischen der integralen Mitteltemperatur Tₘ der radialen Temperaturverteilung in der Turbinenkomponente und der Temperatur der Außenfaser Tₐ
- ΔT_{aZUL}: zulässigen Temperaturdifferenzen als Differenz ΔTᵢ zwischen der integralen Mitteltemperatur Tₘ der radialen Temperaturverteilung in der Turbinenkomponente und der Temperatur der Innenfaser Tᵢ
- ΔT(t): Temperaturdifferenzen, bezogen auf die Außenfaser und die Innenfaser der kritischen Metalistellen der Turbine
- ΔTzul(t): zulässige Temperaturdifferenzen, bezogen auf die Außenfaser und die Innenfaser der kritischen Metallstellen der Turbine
- TvT(t): zeitlicher Dampftemperatur-Verlauf vor der HD/MD-Turbine
- Y_{HD}: Stellgröße für die Öffnungsgeschwindigkeit der FD-Regelventile
- Y_{MD}: Stellgröße für die Öffnungsgeschwindigkeit der Abfangventile

- σv (t): Vergleichsspannungen der kritischen Metallstellen der HD/MD-Turbine
- σ v,a(t): die Außenfaser-Spannung σₐ der kritischen Metallstellen der HD/MD-Turbine
- σv,i(t): die Innenfaserspannung der kritischen Metallstellen der HD/MD-Turbine
- σv,zul(t): zulässige Vergleichsspannungen der kritischen Metallstellen der Turbine, bezogen auf die Außenfaser-Spannung und Innenfaserspannung der kritischen Metallstellen der Turbine
- σ_{a,zul}: zulässige Vergleichsspannungen der kritischen Metallstellen der Turbine, bezogen auf die Außenfaser-Spannung σₐ der kritischen Metallstellen der Turbine
- σ_{i,zul}: zulässige Vergleichsspannungen der kritischen Metallstellen der Turbine, bezogen auf die Innenfaserspannung σᵢ der kritischen Metallstellen der Turbine

## Patentansprüche

1. Verfahren zum vorrausschauenden Anfahren von Dampfturbinen einer Turbinenanlage mittels eines Moduls (1), wobei
- optimierte zeitliche Verläufe der Dampfparameter am Turbineneintritt und am Kesselaustritt vor und/oder während des Anfahrens der Turbine unter Berücksichtigung der zulässigen Beanspruchung der kritischen Stellen des Turbinenmetalls mittels eines im Modul (1) integrierten Vorschaumodells (10) ermittelt werden,
- die Beanspruchung an den kritischen Stellen des Turbinenmetalls auf einen optimal ansteigenden Beanspruchungs-Sollwert bis zum Erreichen einer zulässigen Beanspruchungsgrenze mittels des Vorschaumodells (10) geregelt wird,
- weiterhin mittels dem Vorschaumodell (10) die zulässige Beanspruchung an den kritischen Stellen des Turbinenmetalls bis zum Erreichen vorgegebener Nenn-Dampftemperaturen geregelt eingehalten wird, und
- als Stellgrößen für die Kessel- und/oder Turbinenregelung die Öffnungsgeschwindigkeit der Frischdampfregelventile (Y_{HD}) und der Abfangregelventile (Y_{MD}) und nach Erreichen der maximalen Stellung der Ventile als Stellgröße die Änderungsgeschwindigkeit der Dampfparameter am jeweiligen Turbineneintritt eingesetzt werden.

2. Verfahren nach Anspruch 1, **dadurch gekennzeichnet, dass** die Änderung der Beanspruchung an der kritischen Stelle des Turbinenmetalls, aufgrund einer Änderung des Wärmekoeffizienten vom Vorschaumodell (10) erkannt wird, und der Anteil der Aktivität der Regelung der Beanspruchung an den kritischen Stellen des Turbinenmetalls auf den mit der zulässigen Beanspruchung identischen Sollwert entsprechend dem restlichen Bedarf der geregelten Beanspruchung reduziert wird.

3. Verfahren nach Anspruch 1 oder 2, **dadurch gekennzeichnet, dass** sich die Dampfparameter auf den Frischdampfdruck vor der HD-Turbine (p_{FD,vHD}) und am Kesselaustritt (p_{aK}) und die Frischdampftemperatur vor der HD- Turbine (T_{FD,vHDT}) und am Kesselaustritt (T_{aK}) bei Turbinen ohne Zwischenüberhitzung oder auf den Frischdampfdruck vor der HD-Turbine (p_{FD,vHD}) und am Kesselaustritt (p_{aK}), die Frischdampftemperatur (T_{FD,vHDT}) vor der HD- Turbine und am Kesselaustritt (T_{aK}) den Dampfdruck vor der MD-Turbine (p_{ZÜ,vMD}) und am Kesselaustritt (p_{aZÜ}) und die Dampftemperatur vor der MD-Turbine (T_{ZÜ,vMDT}) und am Kesselaustritt (T_{aZÜ}) bei Turbinen mit Zwischenüberhitzung beziehen.

4. Verfahren nach einem der vorherigen Ansprüche, wobei die optimierten zeitlichen Verläufe der Dampfparameter durch minimale Anfahrkosten für ein kostengünstigstes Anfahren der Turbine **gekennzeichnet** werden.

5. Verfahren nach einem der vorherigen Ansprüche, **dadurch gekennzeichnet, dass** zur Regelung der zulässigen Beanspruchung an den kritischen Stellen des Turbinenmetalls als Regelgröße die zulässige Vergleichsspannung des kritischen Turbinenmetalls generiert wird.

6. Verfahren nach einem der vorherigen Ansprüche, **dadurch gekennzeichnet, dass** die zulässige Vergleichsspannung des kritischen Turbinenmetalls in die entsprechende zulässige Grenze der charakteristischen Temperaturdifferenz (ΔT_{ZUL}) als Differenz zwischen der integralen Mitteltemperatur (Tₘ) der radialen Temperaturverteilung in der Turbinenkomponente und der Temperatur der Außenfaser (Tₐ) oder der integralen Mitteltemperatur (Tₘ) der radialen Temperaturverteilung in der Turbinenkomponente und der Temperatur der Innenfaser (Tᵢ) des Turbinenmetalls umgerechnet wird und die entsprechende zulässige Grenze der charakteristischen Temperaturdifferenz (ΔT_{ZUL}) statt der Vergleichsspannung zur Regelung der zulässigen Beanspruchung an den kritischen Stellen des Turbinenmetalls eingesetzt wird.

7. Verfahren nach einem der vorherigen Ansprüche, **dadurch gekennzeichnet, dass** die zulässige Beanspruchung an den kritischen Stellen des Turbinenmetalls in Abhängigkeit von aktuell gemessenen oder simulierten Turbinenmetalltemperaturen geregelt eingehalten wird.

8. Verfahren nach einem der vorherigen Ansprüche, **dadurch gekennzeichnet, dass** im Modul (1) ein Modell (12) zur Nachbildung des statischen und dynamischen Verhaltens der realen Turbinenanlage integriert wird, welches das thermodynamische Verhalten der Turbinenanlage einschließlich der Turbinenmetalltemperaturen der kritischen Turbinenteile nachbildet und dem Vorschaumodell (10) zur Verarbeitung zuführt.

9. Verfahren nach Anspruch 8 **dadurch gekennzeichnet, dass** mit dem Modell (12) zur Nachbildung der realen Turbinenanlage die Turbine, die Umleitstationen, die Verbindungsdampfrohrleitungen zwischen dem Kessel und der Turbine zur Ermittlung des Wärme- und Druck-Verlustes in der Dampfrohrleitung zwischen Kessel und Turbine und die thermischen Beanspruchung an den kritischen Komponenten der Turbine modelliert werden.

10. Verfahren nach einem der vorherigen Ansprüche, **dadurch gekennzeichnet, dass** mittels des Vorschaumodells (10) als Dampfparameter der zeitliche Dampftemperatur-Verlauf vor der Turbine (TvT(t)), der zeitliche Dampfdruck-Verlauf vor der Turbine (pvT(t)), die thermische Turbinenleistung und/oder Generatorleistung (P(t)), die Vergleichsspannungen der kritischen Metallstellen der Turbine (σv (t)), die zulässigen Vergleichsspannungen der kritischen Metallstellen der Turbine (σv,zul(t)), die Metalltemperaturdifferenzen (ΔT(t)) der Vergleichsspannungen (σv(t)), die zulässigen Metalltemperaturdifferenzen (ΔTzul(t)) der zulässigen Vergleichsspannungen (σv,zul(t)), die Wunsch- Dampftemperatur (Tstart,wu) am Turbineneintritt und der Ekofaktor ermittelt werden.

11. Verfahren nach einem der vorherigen Ansprüche, **dadurch gekennzeichnet, dass** aus dem Vorschaumodell (10) zeitliche Verläufe weiterer physikalischer Größen (Va1), wie beispielsweise der Frischdampfenthalpie, für eine optimierte Anfahrt der Turbine und/oder aus dem Modell (12) zur Nachbildung der realen Turbinenanlage weitere zeitliche Verläufe der für das Anfahren relevanten physikalischen Größen (Va2), wie beispielsweise die Turbinendrehzahl nach einem Anfahrdiagramm bereitgestellt werden.

12. Verfahren nach Anspruch 11, **dadurch gekennzeichnet, dass** ein monotoner Anstieg der Frischdampf-Enthalpie für eine gleichmäßig verlaufende Dampferzeugung mittels einer Grenz-Regelung der Frischdampf-Enthalpie erreicht wird, wobei als Stellgröße die Änderungs-Geschwindigkeit des Frischdampfdruckes eingesetzt wird.

13. Verfahren nach Anspruch 12, **dadurch gekennzeichnet, dass** der Enthalpiezuwachs unter Berücksichtigung des Frischtemperaturzuwaches als prozentmäßiger Anteil des Verhältnisses der Differenzen der Frischdampf-Enthalpien und der Frischdampf-Temperaturen zwischen deren Start- und Nenn-Werten optimiert wird.

14. Verfahren nach einem der vorherigen Ansprüche, **dadurch gekennzeichnet, dass** die optimierten Dampfparameter mittels im Vorschaumodell (10) vorhandener Teilmodelle (P1 - P15) ermittelt werden und dass die Teilmodelle (P1-P15) beispielsweise ein thermodynamisches Modell der Dampfturbine einschließlich der regenerativen Speisewasseranwärmung, der Umleitstationen sowie der Druckdynamik der Zwischenüberhitzung (P1), eine Turbosatzrotor-Dynamik (P7), Simulationsmodelle der Verbindungs-Dampfrohrleitungen zwischen dem Kessel und der Turbine (P12), (P13), einen Regler für die Ermittlung der Beanspruchungen (P2), (P3), (P10), (P11), eine Regelung der Frischdampfenthalpie vor der HD-Turbine (P4), Module für die Ermittlung der Beanspruchung in den kritischen Komponenten der Turbine (P5), (P6), ein weiteres Simulationsmodell zur Ermittlung der Vergleichsspannung des Rotors P(8), eine Einheit zur Bestimmung der zulässigen Vergleichs-Beanspruchungen und zur Umrechnung der zulässigen Vergleichs-Beanspruchungen in die Werte der zulässigen Temperaturdifferenzen an den Rotoren (P9), ein Modell zur Ermittlung des Ekofaktors (P14) sowie ein Simulationsmodell zur Bestimmung der Eintritts-Wunschtemperaturen (P15) umfassen.

15. Verfahren nach einem der vorherigen Ansprüche, **dadurch gekennzeichnet, dass** zur Ermittlung optimierter Dampfparameter am Turbineneintritt und am Kesselaustritt mittels des Vorschaumodells (10) Begrenzungssignale (K2) vom Kessel (2) und ein Startkesseldruck (K1) im Vorschaumodell (10) verarbeitet werden.

16. Verfahren nach einem der vorherigen Ansprüche, **dadurch gekennzeichnet, dass** mittels eines Einstellers (5) ein Beschleunigungsfaktor zur vielfach beschleunigten Vorschauermittlung zum Anfahren der Turbinenanlage gegenüber dem Verhalten der realen Turbinenanlage eingestellt wird.

17. Verfahren nach einem der Ansprüche 10 bis 16, **dadurch gekennzeichnet, dass** zum Vergleich mit dem optimierten Turbinenanfahren mit dem Vorschaumodell (10) der Ekofaktor beim Anfahren der Turbine nach einem Anfahrdiagramm ermittelt werden.

18. Verfahren nach einem der vorherigen Ansprüche, **dadurch gekennzeichnet, dass** bei stillstehender Turbine die Funktionen des Vorschaumodells (10) mittels des Modells (12) zur Nachbildung der realen Turbinenanlage, beispielsweise der Abgleich an die aktuellen Turbinenparameter, überprüft werden.

19. Verfahren nach einem der vorherigen Ansprüche, **dadurch gekennzeichnet, dass** im Vorschaumodell (10) und/oder im Modell (12) zur Nachbildung der realen Turbinenanlage Vorgabeparameter (X1), wie beispielsweise vorgegebene Dampftemperaturen und Dampfdrücke aus Wärmeschaltbildern, Materialwerte der Turbinen-Rotoren und/oder der Turbinengehäuse sowie zulässige Vergleichsspannungen an kritischen Metallteilen der Turbine verarbeitet werden.

20. Verfahren nach einem der vorherigen Ansprüche, **dadurch gekennzeichnet, dass** im Vorschaumodell (10) zur Ermittlung der zeitlichen Verläufe der Dampfparameter Messsignale (R1) von der realen Turbine 3 oder simulierte Messsignale (M1) aus dem Modell (12) zur Nachbildung der Turbinenanlage verarbeitet werden.

21. Verfahren nach einem der vorherigen Ansprüche, **dadurch gekennzeichnet, dass** zur Ermittlung der günstigsten zeitlichen Verläufe der Eintrittsdampfparameter eine Vorschau-Ermittlung mit dem Vorschaumodell (10) vor dem Turbinenstart und/oder während eines bereits angefangenen Anfahrprozesses der realen Turbine 3 ausgeführt wird.

22. Verfahren nach einem der vorherigen Ansprüche, **dadurch gekennzeichnet, dass** die Anfahrkosten mittels des Vorschaumodells (10) für unterschiedliche Anfahrprozesse ermittelt werden und/oder ein minimaler Kostenaufwand für den jeweiligen Anfahrprozess bestimmt wird.

23. Modul zur prädiktiven Anfahroptimierung von Dampfturbinen einer Turbinenanlage, welches
- ein Vorschaumodell (10) zur Ermittlung optimierter zeitlicher Verläufe der Dampfparameter am Turbineneintritt und am Kesselaustritt vor jedem Anfahren der Turbine unter Berücksichtigung der zulässigen Beanspruchung der kritischen Stellen des Turbinenmetalls umfasst,
- das Vorschaumodell (10) die Beanspruchung an den kritischen Stellen des Turbinenmetalls auf einen optimal ansteigenden Beanspruchungs-Sollwert bis zum Erreichen einer zulässigen Beanspruchungsgrenze regelt,
- weiterhin das Vorschaumodell (10) die zulässige Beanspruchung an den kritischen Stellen des Turbinenmetalls bis zum Erreichen vorgegebener Nenn-Dampftemperaturen geregelt einhält, und
- als Stellgrößen für die Kessel- und/oder Turbinenregelung die Öffnungsgeschwindigkeit der Frischdampfregelventile (Y_{HD}) und der Abfangregelventile (Y_{MD}) und nach Erreichen der maximalen Stellung der Ventile als Stellgrößen die Anstiegsgeschwindigkeit der Dampfparameter am jeweiligen Turbineneintritt eingesetzt sind.

24. Modul nach Anspruch 23, **dadurch gekennzeichnet, dass** das Vorschaumodell (10) die Änderung der Beanspruchung an der kritischen Stelle des Turbinenmetalls aufgrund einer Änderung des Wärmekoeffizienten erkennt und der Anteil der Aktivität der Regelung der Beanspruchung an den kritischen Stellen des Turbinenmetalls auf den mit der zulässigen Beanspruchung identischen Sollwert entsprechend dem restlichen Bedarf der geregelten Beanspruchung reduzierbar ist.

25. Modul nach einem der Ansprüche 23 oder 24, **dadurch gekennzeichnet, dass** die Dampfparameter auf den Frischdampfdruck vor der HD-Turbine (p_{FD,vHD}) und am Kesselaustritt (p_{aK}) und die Frischdampftemperatur vor der HD- Turbine (T_{FD,vHDT}) und am Kesselaustritt (T_{aK}) bei Turbinen ohne Zwischenüberhitzung oder auf den Frischdampfdruck vor der HD-Turbine (p_{FD,vHD}) und am Kesselaustritt (p_{aK}), die Frischdampftemperatur (T_{FD,vHDT}) vor der HD- Turbine und am Kesselaustritt (T_{aK}), den Dampfdruck vor der MD-Turbine (p_{ZÜ,vMD}) und am Kesselaustritt (p_{aZÜ}) und die Dampftemperatur vor der MD-Turbine(T_{ZÜ,vMDT}) und am Kesselaustritt (T_{aZÜ}) bei Turbinen mit Zwischenüberhitzung sind.

26. Modul nach einem der Ansprüche 23 bis 25, wobei die optimierten zeitlichen Verläufe der Dampfparameter durch minimale Anfahrkosten für ein kostengünstigstes Anfahren der Turbine **gekennzeichnet** sind.

27. Modul nach einem der Ansprüche 23 bis 26, **dadurch gekennzeichnet, dass** als Regelgröße zur Regelung der zulässigen Beanspruchung an den kritischen Stellen des Turbinenmetalls die zulässige Vergleichsspannung des kritischen Turbinenmetalls generierbar ist.

28. Modul nach Anspruch 27, **dadurch gekennzeichnet, dass** die zulässige Vergleichsspannung kritischen Turbinenmetalls in die äquivalente zulässige Grenze der charakteristischen Temperaturdifferenz (ΔT_{ZUL}) als Differenz zwischen der integralen Mitteltemperatur (Tₘ) der radialen Temperaturverteilung in der Turbinenkomponente und der Temperatur der Außenfaser (Tₐ) oder der integralen Mitteltemperatur (Tₘ) der radialen Temperaturverteilung in der Turbinenkomponente und der Temperatur der Innenfaser (Tᵢ) des Turbinenmetalls umrechenbar ist und die äquivalente zulässige Grenze der charakteristischen Temperaturdifferenz (ΔT_{ZUL}) statt der Vergleichsspannung zur Erreichung der zulässigen Größe der zulässigen Beanspruchung an den kritischen Stellen des Turbinenmetalls eingesetzt wird.

29. Modul nach einem der Ansprüche 23 bis 28, **dadurch gekennzeichnet, dass** ein Gerät (4) zur betriebsmäßigen Erfassung des Temperaturfeldes im Turbinenrotor und/oder im Turbinengehäuse vorgesehen ist, welches die aktuellen Turbinenmetalltemperaturen der kritischen Turbinenteile erfasst und dem Vorschaumodell (10) zuführt.

30. Modul nach einem der Ansprüche 23 bis 29, **dadurch gekennzeichnet, dass** in einem Modell (12) zur Nachbildung des statischen und dynamischen Verhaltens der realen Turbinenanlage das thermische Verhalten der Turbinenanlage einschließlich der Turbinenmetalltemperaturen der kritischen Turbinenteile simuliert und dem Vorschaumodell (10) zur Verarbeitung zuführt.

31. Modul nach Anspruch 30, **dadurch gekennzeichnet, dass** das Modell (12) zur Nachbildung der realen Turbinenanlage ein Modell der Turbine, ein Modell der Umleitstationen, ein Modell der Verbindungsdampfrohrleitungen zwischen dem Kessel und der Turbine zur Ermittlung des Wärme- und Druck-Verlustes in der Dampfrohrleitung zwischen Kessel und Turbine und ein Modul zur Ermittlung der thermischen Beanspruchung an den kritischen Komponenten der Turbine umfasst.

32. Modul nach einem der Ansprüche 23 bis 31, **dadurch gekennzeichnet, dass** das Vorschaumodell (10) als Dampfparameter den zeitlichen Dampftemperatur-Verlauf vor der Turbine (TvT(t)), den zeitlichen Dampfdruck-Verlauf vor der Turbine (pvT(t)), die thermischen Turbinenleistung und/oder Generatorleistung (P(t)), die Vergleichsspannungen der kritischen Metallstellen der Turbine (σv (t)), die zulässigen Vergleichsspannungen der kritischen Metallstellen der Turbine (σv,zul(t)), die Metalltemperaturdifferenzen (ΔT(t)) der Vergleichsspannungen (σv(t)), die zulässigen Metalltemperaturdifferenzen (ΔTzul(t)) der zulässigen Vergleichsspannungen (σv,zul(t)), die Wunsch- Dampftemperatur (Tstart,wu) am Turbineneintritt und/oder den Ekofaktor bestimmt.

33. Modul nach einem der Ansprüche 23 bis 32, **dadurch gekennzeichnet, dass** das Vorschaumodell (10) zeitliche Verläufe weiterer physikalischer Größen (Va1), wie beispielsweise der Frischdampfenthalpie, für eine optimierte Anfahrt der Turbine und/oder das Modell (12) zur Nachbildung der realen Turbinenanlage weitere zeitliche Verläufe der für das Anfahren relevanten physikalischen Größen (Va2), wie beispielsweise der Turbinendrehzahl, nach einem Anfahrdiagramm bereitstellt.

34. Modul nach Anspruch 33, **dadurch gekennzeichnet, dass** mittels einer Grenzregelung der Frischdampf-Enthalpie ein monotoner Anstieg der Frischdampf-Enthalpie erreichbar ist, wobei die Stellgröße der Grenzregelung die Änderungsgeschwindigkeit des Frischdampfdruckes ist.

35. Modul nach Anspruch 34, **dadurch gekennzeichnet, dass** der Enthalpiezuwachs unter Berücksichtigung des Frischtemperaturzuwaches als prozentmäßiger Anteil des Verhältnisses der Differenzen der Frischdampf-Enthalpien und der Frischdampf-Temperaturen zwischen deren Start- und Nenn-Werten optimierbar ist.

36. Modul nach einem der Ansprüche 23 bis 35, **dadurch gekennzeichnet, dass** das Vorschaumodell (10) zur Ermittlung der optimierten Dampfparameter Teilmodelle (P1 - P15) umfasst und dass die Teilmodelle (P1-P15) beispielsweise ein thermodynamisches Modell der Dampfturbine einschließlich der regenerativen Speisewasseranwärmung, der Umleitstationen sowie der Druckdynamik der Zwischenüberhitzung (P1), eine Turbosatzrotor-Dynamik (P7), Simulationsmodelle der Verbindungs-Dampfrohrleitungen zwischen dem Kessel und der Turbine (P12), (P13), ein Regler für die Ermittlung der Beanspruchungen (P2), (P3), (P10), (P11), eine Regelung der Frischdampfenthalpie vor der HD-Turbine (P4), Module für die Ermittlung der Beanspruchung in den kritischen Komponenten der Turbine (P5), (P6), ein weiteres Simulationsmodell zur Ermittlung der Vergleichsspannung des Rotors (P8), eine Einheit zur Bestimmung der zulässigen Vergleichs-Beanspruchungen und zur Umrechnung der zulässigen Vergleichs-Beanspruchungen in die Werte der zulässigen Temperaturdifferenzen an den Rotoren (P9), ein Modell zur Ermittlung des Ekofaktors (P14) sowie ein Simulationsmodell zur Bestimmung der Eintritts-Wunschtemperaturen (P15) sind.

37. Modul nach Anspruch 36, **dadurch gekennzeichnet, dass** mittels der Teilmodelle (P1 - P15) zur Nachbildung der realen Turbinenanlage Wärme- und Druckverluste in den Dampfrohrleitungen zwischen Kessel (2) und Turbine (3) zur Vorschau der mit dem Kessel (2) zu realisierenden Dampfparameter am Kesselaustritt ermittelbar sind.

38. Modul nach einem der Ansprüche 23 bis 37, **dadurch gekennzeichnet, dass** das Vorschaumodell (10) zur Ermittlung optimierter Dampfparameter am Turbineneintritt und am Kesselaustritt Begrenzungssignale (K2) vom Kessel (2) und einen Startkesseldruck (K1) verarbeitet.

39. Modul nach einem der Ansprüche 23 bis 38, **dadurch gekennzeichnet, dass** ein Einsteller (5) zur Einstellung eines des Beschleunigungsfaktors zur vielfach beschleunigten Vorschauermittlung für das Turbinenanfahren gegenüber dem Verhalten der realen Turbinenanlage vorgesehen ist.

40. Modul nach einem der Ansprüche 32 bis 39, **dadurch gekennzeichnet, dass** das Vorschaumodell (10) zum Vergleich mit dem optimierten Turbinenanfahren den Ekofaktor beim Anfahren der Turbine nach einem Anfahrdiagramm ermittelt.

41. Modul nach einem der Ansprüche 23 bis 40, **dadurch gekennzeichnet, dass** bei stillstehender Turbine die Funktionen des Vorschaumodells (10) mittels des Modells (12) zur Nachbildung der realen Turbinenanlage, beispielsweise der Abgleich an die aktuellen Turbinenparameter, überprüfbar sind.

42. Modul nach einem der Ansprüche 23 bis 41, **dadurch gekennzeichnet, dass** das Vorschaumodell (10) und/oder das Modell (12) zur Nachbildung der realen Turbinenanlage Vorgabeparameter (X1), wie beispielsweise vorgegebene Dampftemperaturen und Dampfdrücke aus Wärmeschaltschildern, Materialwerte der Turbinen-Rotoren und/oder des Turbinengehäuses sowie zulässige Vergleichsspannungen an kritischen Metallteilen der Turbine verarbeiten.

43. Modul nach einem der Ansprüche 23 bis 42, **dadurch gekennzeichnet, dass** das Vorschaumodell (10) zur Ermittlung der zeitlichen Verläufe der Dampfparameter Messsignale (R1) von der realen Turbine 3 oder simulierte Messsignale (M1) aus dem Modell (12) zur Nachbildung der realen Turbinenanlage verarbeitet.

44. Modul nach einem der Ansprüche 23 bis 43, **dadurch gekennzeichnet, dass** für eine Ermittlung der günstigsten zeitlichen Verläufe der Eintrittsdampfparameter eine Vorschau-Ermittlung mit dem Vorschaumodell vor dem Turbinenstart und/oder während eines bereits angefangenen Anfahrprozesses der realen Turbine 3 ausführbar ist.

45. Modul nach einem der Ansprüche 23 bis 44, **dadurch gekennzeichnet, dass** das Vorschaumodell (10) die Anfahrkosten für unterschiedliche Anfahrprozesse miteinander vergleicht und/oder einen minimalen Kostenaufwand für den jeweiligen Anfahrprozess bestimmt.

46. Verwendung des erfindungsgemäßen Verfahrens und Moduls nach einem der vorherigen Ansprüche zur prädiktiven Anfahroptimierung von Dampfturbinen einer Turbinenanlage.

## Claims

1. Method for the prognostic start-up of steam turbines of a turbine installation by means of a module (1),
- optimized time profiles of the steam parameters at the turbine inlet and at the boiler outlet being determined prior to and/or during the start-up of the turbine, by means of a prognosis model (10), which is integrated in the module (1), taking into consideration the permissible load of the critical points of the turbine metal,
- the loading at the critical points of the turbine metal being controlled by means of the prognosis model (10) to an optimally rising loading desired value until a permissible loading limit has been reached,
- furthermore, the permissible loading at the critical points of the turbine metal being maintained in controlled fashion by means of the prognosis model (10) until predetermined rated steam temperatures have been reached, and
- the opening speed of the fresh steam control valves (Y_{HD}) and the intercepting control valves (Y_{MD}) being used as manipulated variables for the boiler and/or turbine control, and once the maximum setting of the valves has been reached, the rate of change of the steam parameters at the respective turbine inlet being used as the manipulated variable.

2. Method according to Claim 1, **characterized in that** the change in loading at the critical point of the turbine metal, as a result of a change in the thermal coefficient, is identified by the prognosis model (10), and the proportion of the activity of the control of the loading at the critical points of the turbine metal on the desired value which is identical to the permissible loading is reduced corresponding to the residual requirement of the controlled loading.

3. Method according to Claim 1 or 2, **characterized in that** the steam parameters relate to the fresh steam pressure upstream of the HP turbine (p_{FD,} v_{HD}) and at the boiler outlet (p_{aK}) and the fresh steam temperature upstream of the HP turbine (T_{FD,}V_{HDT}) and at the boiler outlet (t_{aK}) in the case of turbines without resuperheating or on the fresh steam pressure upstream of the HP turbine (p_{FD,VHD}) and at the boiler outlet (p_{aK}), the fresh steam temperature (t_{FD,} v_{HDT}) upstream of the HP turbine and at the boiler outlet (t_{aK}), the steam pressure upstream of the MP turbine (P_{zü}, V_{MD}) and at the boiler outlet (p_{azü}) and the steam temperature upstream of the MP turbine (T_{zü},V_{MDT}) and at the boiler outlet (t_{azü}) in the case of turbines with resuperheating.

4. Method according to one of the preceding claims, the optimized time profiles of the steam parameters being **characterized by** minimum start-up costs for inexpensive start-up of the turbine.

5. Method according to one of the preceding claims, **characterized in that**, in order to control the permissible loading at the critical points of the turbine metal, the permissible reference stress of the critical turbine metal is generated as the controlled variable.

6. Method according to one of the preceding claims, **characterized in that** the permissible reference stress of the critical turbine metal is converted into the corresponding permissible limit for the characteristic temperature difference (ΔT_{ZUL}) as the difference between the integral mid-temperature (Tₘ) of the radial temperature distribution in the turbine component and the temperature of the outer fibre (Tₐ) or the integral mid-temperature (Tₘ) of the radial temperature distribution in the turbine component and the temperature of the inner fibre (Tᵢ) of the turbine metal, and the corresponding permissible limit for the characteristic temperature difference (ΔT_{ZUL}) is used instead of the reference stress for controlling the permissible loading at the critical points of the turbine metal.

7. Method according to one of the preceding claims, **characterized in that** the permissible loading at the critical points of the turbine metal is maintained in controlled fashion as a function of presently measured or simulated turbine metal temperatures.

8. Method according to one of the preceding claims, **characterized in that** a model (12) for simulating the steady-state and dynamic response of the real turbine installation is integrated in the module (1), and simulates the thermodynamic response of the turbine installation including the turbine metal temperatures of the critical turbine parts and feeds them to the prognosis model (10) for processing purposes.

9. Method according to Claim 8, **characterized in that** the turbine, the bypass stations, the connecting steam pipelines between the boiler and the turbine for determining the heat and pressure loss in the steam pipeline between the boiler and the turbine and the thermal loading at the critical components of the turbine are modelled using the model (12) in order to simulate the real turbine installation.

10. Method according to one of the preceding claims, **characterized in that** the steam temperature profile over time upstream of the turbine (TvT(t)), the steam pressure profile over time upstream of the turbine (pvT(t)), the thermal turbine power and/or generator power (P(t)), the reference stresses of the critical metal points of the turbine (σv(t)), the permissible reference stresses of the critical metal points of the turbine (σv,zul (t)), the metal temperature differences (ΔT(t)) of the reference stresses (σv(t)), the permissible metal temperature differences (ΔTzul(t)) of the permissible reference stresses (σv, zul(t)), the desired steam temperature (Tstart,wu) at the turbine inlet and the ecofactor are determined as the steam parameters by means of the prognosis model (10.).

11. Method according to one of the preceding claims, **characterized in that** time profiles of further physical variables (Va1), such as the fresh steam enthalpy, for example, for optimized start-up of the turbine are provided from the prognosis model (10) and/or, in order to simulate the real turbine installation, further time profiles of the physical variables (Va2) which are relevant to the start-up, such as the turbine rotation speed in accordance with a start-up graph, are provided from the model (12).

12. Method according to Claim 11, **characterized in that** a monotonous rise in the fresh steam enthalpy for uniformly running steam generation is achieved by means of a limit control of the fresh steam enthalpy, the rate of change of the fresh steam pressure being used as the manipulated variable.

13. Method according to Claim 12, **characterized in that** the enthalpy increase is optimized taking into consideration the fresh temperature increase as a percentage proportion of the ratio of the differences in the fresh steam enthalpies and the fresh steam temperatures between their starting and rated values.

14. Method according to one of the preceding claims, **characterized in that** the optimized steam parameters are determined by means of submodels (P1 - P15) provided in the prognosis model (10), and **in that** the submodels (P1-P15) comprise, for example, a thermodynamic model of the steam turbine including the regenerative feed-water preheating, the bypass stations and the pressure dynamics of the resuperheating (P1), turbo-generator rotor dynamics (P7), simulation models of the connecting steam pipelines between the boiler and the turbine (P12), (P13), a controller for the determination of the loadings (P2), (P3), (P10), (P11), control of the fresh steam enthalpy upstream of the HP turbine (P4), modules for the determination of the loading in the critical components of the turbine (P5), (P6), a further simulation module for determining the reference stress of the rotor (P8), a unit for ascertaining the permissible reduced loadings and for converting the permissible reduced loadings into the values for the permissible temperature differences at the rotors (P9), a model for determining the ecofactor (P14) and a simulation model for ascertaining the inlet desired temperatures (P15).

15. Method according to one of the preceding claims, **characterized in that**, in order to determine optimized steam parameters at the turbine inlet and at the boiler outlet by means of the prognosis model (10), limitation signals (K2) from the boiler (2) and a starting boiler pressure (K1) are processed in the prognosis model (10).

16. Method according to one of the preceding claims, **characterized in that** an acceleration factor for the multiply accelerated prognosis determination for the start-up of the turbine installation in comparison with the response of the real turbine installation is adjusted by means of an adjuster (5).

17. Method according to one of Claims 10 to 16, **characterized in that** for comparison purposes with the optimized turbine start-up, the ecofactor during start-up of the turbine is determined in accordance with a start-up graph using the prognosis model (10).

18. Method according to one of the preceding claims, **characterized in that** when the turbine is at a standstill, the functions of the prognosis model (10) are checked by means of the model (12) for simulating the real turbine installation, for example for compensation to match the present turbine parameters.

19. Method according to one of the preceding claims, **characterized in that** preset parameters (X1), such as predetermined steam temperatures and steam pressures from heat flow diagrams, material values of the turbine rotors and/or the turbine housings and permissible reference stresses at critical metal parts of the turbine, for example, are processed in the prognosis model (10) and/or in the model (12) for simulating the real turbine installation.

20. Method according to one of the preceding claims, **characterized in that** measurement signals (R1) from the real turbine (3) or simulated measurement signals (M1) from the model (12) for simulating the turbine installation are processed in the prognosis model (10) for determining the time profiles of the steam parameters.

21. Method according to one of the preceding claims, **characterized in that**, in order to determine the most favourable time profiles of the inlet steam parameters, a prognostic determination is carried out using the prognosis model (10) prior to starting of the turbine and/or during an already initiated start-up process of the real turbine (3) .

22. Method according to one of the preceding claims, **characterized in that** the start-up costs are determined by means of the prognosis model (10) from start-up processes and/or a minimum cost expenditure is determined for the respective start-up process.

23. Module for the predictive start-up optimization of steam turbines of a turbine installation, which
- comprises a prognosis model (10) for determining optimized time profiles of the steam parameters at the turbine inlet and at the boiler outlet prior to each start-up process of the turbine taking into consideration the permissible loading of the critical points of the turbine metal,
- the prognosis model (10) controls the loading at the critical points of the turbine metal to an optimally rising loading desired value until a permissible loading limit has been reached,
- furthermore the prognosis model (10) maintains, in controlled fashion, the permissible loading at the critical points of the turbine metal until predetermined rated steam temperatures have been reached, and
- the opening speed of the fresh steam control valves (Y_{HD}) and the intercepting control valves (Y_{MD}) are used as the manipulated variables for the boiler and/or turbine control and once the maximum setting of the valves has been reached, the rate of rise of the steam parameters at the respective turbine inlet are used as the manipulated variables.

24. Module according to Claim 23, **characterized in that** the prognosis model (10) identifies the change in the loading at the critical point of the turbine metal as a result of a change in the thermal coefficient, and the proportion of the activity of the control of the loading at the critical points of the turbine metal on the desired value, which is identical to the permissible loading, can be reduced corresponding to the residual requirement of the controlled loading.

25. Module according to either of Claims 23 and 24, **characterized in that** the steam parameters are on the fresh steam pressure upstream of the HP turbine (v_{FD}, v_{HD}) and at the boiler outlet (v_{aK}) and the fresh steam temperature upstream of the HP turbine (T_{FD,} v_{HDT}) and at the boiler outlet (T_{aK}) in the case of turbines without resuperheating or to the fresh steam pressure upstream of the HP turbine (p_{FD}, v_{HD}) at the boiler outlet (p_{aK}), the fresh steam temperature (T_{FD}, v_{HDT}) upstream of the HP turbine and at the boiler outlet (T_{aK}), the steam pressure upstream of the MP turbine (p_{zü,}v_{MD}) and at the boiler outlet (p_{aZü}) and the steam pressure upstream of the MP turbine (T_{zü,}v_{MDT}) and at the boiler outlet (T_{aZü}) in the case of turbines with resuperheating.

26. Module according to one of Claims 23 to 25, the optimized time profiles of the steam parameters being **characterized by** minimum start-up costs for inexpensive start-up of the turbine.

27. Module according to one of Claims 23 to 26, **characterized in that** the permissible reference stress of the critical turbine metal can be generated as the controlled variable for controlling the permissible loading at the critical points of the turbine metal.

28. Module according to Claim 27, **characterized in that** the permissible reduced voltage of the critical turbine metal can be converted into the equivalent permissible limit for the characteristic temperature difference (ΔT_{ZUL}) as the difference between the integral mid-temperature (Tₘ) of the radial temperature distribution in the turbine component and the temperature of the outer fibre (Tₐ) or the integral mid-temperature (Tₘ) of the radial temperature distribution in the turbine component and the temperature of the inner fibre (Tᵢ) of the turbine metal, and the equivalent permissible limit for the characteristic temperature difference (ΔT_{ZUL}) is used instead of the reference stress for reaching the permissible variable of the permissible loading at the critical points of the turbine metal.

29. Module according to one of Claims 23 to 28, **characterized in that** a device (4) for the operational detection of the temperature field in the turbine rotor and/or in the turbine housing is provided, which device detects the present turbine metal temperatures of the critical turbine parts and supplies them to the prognosis model (10).

30. Module according to one of Claims 23 to 29, **characterized in that** the thermal response of the turbine installation including the turbine metal temperatures of the critical turbine parts is simulated in a model (12) for simulating the steady-state and dynamic response of the real turbine installation, and supplies to the prognosis model (10) for processing purposes.

31. Module according to Claim 30, **characterized in that** the model (12) for simulating the real turbine installation comprises a model of the turbine, a model of the bypass stations, a model of the connecting steam pipelines between the boiler and the turbine for determining the heat and pressure loss in the steam pipeline between the boiler and the turbine and a module for determining the thermal loading at the critical components of the turbine.

32. Module according to one of Claims 23 to 31, **characterized in that** the prognosis model (10) determines, as the steam parameters, the steam temperature profile over time upstream of the turbine (TvT(t)), the steam pressure profile overtime upstream of the turbine (pvT(t)), the thermal turbine power and/or generator power (P(t)), the reference stresses of the critical metal points of the turbine (σv(t)), the permissible reference stresses of the critical metal points of the turbine (σv, zul(t)), the metal temperature differences (ΔT(t)) of the reference stresses (σv(t)), the permissible metal temperature differences (ΔTzul(t)) of the permissible reference stresses (σv,zul(t)), the desired steam temperature (Tstart,wu) at the turbine inlet and/or the ecofactor.

33. Module according to one of Claims 23 to 32, **characterized in that** the prognosis model (10) provides time profiles of further physical variables (Va1), such as the fresh steam enthalpy, for example, for optimized start-up of the turbine and/or the model (12) for simulating the real turbine installation provides further time profiles of the physical variables (Va2) relevant for start-up, such as the turbine rotation speed, for example, in accordance with a start-up graph.

34. Module according to Claim 33, **characterized in that** a monotonous rise in the fresh steam enthalpy can be achieved by means of limit control of the fresh steam enthalpy, the manipulated variable of the limit control being the rate of change in the fresh steam pressure.

35. Module according to Claim 34, **characterized in that** the enthalpy increase can be optimized taking into consideration the fresh temperature increase as a percentage proportion of the ratio of the differences of the fresh steam enthalpies and the fresh steam temperatures between their starting and rated values.

36. Module according to one of Claims 23 to 35, **characterized in that** the prognosis model (10) for determining the optimized steam parameters comprises submodels (P1-P15), and **in that** the submodels (P1-P15), are, for example, a thermodynamic model of the steam turbine including the regenerative feed-water preheating, the bypass stations and the pressure dynamics of the resuperheating (P1), turbo-generator rotor dynamics (P7), simulation models of the connecting steam pipelines between the boiler and the turbine (P12), (P13), a controller for determining the loadings (P2), (P3), (P10), (P11), control of the fresh steam enthalpy upstream of the HP turbine (P4), modules for determining the loading in the critical components of the turbine (P5), (P6), a further simulation model for determining the reference stress of the rotor (P8), a unit for ascertaining the permissible reduced loadings and for converting the permissible reduced loadings into the values of the permissible temperature differences at the rotors (P9), a model for determining the ecofactor (P14) and a simulation model for ascertaining the inlet desired temperatures (P15).

37. Module according to Claim 36, **characterized in that** heat and pressure losses in the steam pipelines between the boiler (2) and the turbine (3) can be determined for the prognosis of the steam parameters to be realized by the boiler (2) at the boiler outlet by means of the submodels (P1 - P15) for simulating the real turbine installation.

38. Module according to one of Claims 23 to 37, **characterized in that** the prognosis model (10) for determining optimized steam parameters at the turbine inlet and at the boiler outlet processes limitation signals (K2) from the boiler (2) and a starting boiler pressure (K1).

39. Module according to one of Claims 23 to 38, **characterized in that** an adjuster (5) for adjusting an acceleration factor for the multiply accelerated prognostic determination for the turbine start-up in comparison with the response of the real turbine installation is provided.

40. Module according to one of Claims 32 to 39, **characterized in that** the prognosis model (10), for comparison purposes with the optimized turbine start-up, determines the ecofactor during start-up of the turbine in accordance with a start-up graph.

41. Module according to one of Claims 23 to 40, **characterized in that**, when the turbine is at a standstill, the functions of the prognosis model (10) can be checked by means of the model (12) for simulating the real turbine installation, for example for compensation to match the present turbine parameters.

42. Module according to one of Claims 23 to 41, **characterized in that** the prognosis model (10) and/or the model (12) for simulating the real turbine installation process preset parameters (X1), such as predetermined steam temperatures and steam pressures from heat flow diagrams, material values of the turbine rotors and/or the turbine housing and permissible reference stresses at critical parts of the turbine, for example.

43. Module according to one of Claims 23 to 42, **characterized in that** the prognosis model (10) for determining the time profiles of the steam parameters processes measurement signals (R1) from the real time turbine (3) or simulated measurement signals (M1) from the model (12) for simulating the real turbine installation.

44. Module according to one of Claims 23 to 43, **characterized in that**, for a determination of the most favourable time profiles of the inlet steam parameters, a prognostic determination can be carried out using the prognosis model prior to the starting of the turbine and/or during an already initiated start-up process of the real turbine (3).

45. Module according to one of Claims 23 to 44, **characterized in that** the prognosis model (10) compares the start-up costs for different start-up processes with one another and/or ascertains a minimum cost expenditure for the respective start-up process.

46. Use of the method and module according to the invention according to one of the preceding claims for the predictive start-up optimization of steam turbines and a turbine installation.

## Revendications

1. Procédé pour le démarrage prédictif de turbines à vapeur d'une installation de turbines au moyen d'un module (1), dans lequel
- des courbes optimisées dans le temps des paramètres de vapeur à l'entrée de la turbine et à la sortie de la chaudière avant et/ou pendant le démarrage de la turbine sont déterminées en tenant compte de la contrainte admissible des points critiques du métal de la turbine au moyen d'un module prédictif (10) intégré dans le module (1),
- la contrainte aux points critiques du métal de la turbine est régulée selon une consigne de contrainte augmentant de façon optimale jusqu'à ce que soit atteinte une limite de contrainte admissible, au moyen du modèle prédictif (10),
- le modèle prédictif (10) est également utilisé pour maintenir la contrainte admissible aux points critiques du métal de la turbine jusqu'à ce que soient atteintes des températures nominales de vapeur prédéterminées, et
- les grandeurs de régulation utilisées pour la régulation de la chaudière et/ou de la turbine comprennent la vitesse d'ouverture des vannes de régulation de la vapeur vive (Y_{HD}) et des vannes de régulation des dérivations (Y_{MD}) et, lorsque la position maximale des vannes est atteinte, la grandeur de réglage utilisée est la vitesse de modification des paramètres de vapeur à l'entrée de la turbine correspondante.

2. Procédé selon la revendication 1, **caractérisé en ce que** la modification de la contrainte au point critique du métal de la turbine est reconnue à l'aide d'une modification des coefficients thermiques par le modèle prédictif (10), et la part de l'activité de régulation de la contrainte aux points critiques du métal de la turbine est réduite à la valeur de consigne identique à la contrainte admissible selon la grandeur restante de la contrainte régulée.

3. Procédé selon la revendication 1 ou 2, **caractérisé en ce que** les paramètres de vapeur se rapportent à la pression de vapeur vive en amont de la turbine HP (P_{FD,}v_{HD}) et à la sortie de la chaudière (p_{aK}) et à la température de la vapeur vive en amont de la turbine HP (T_{FD}, v_{HDT}) et à la sortie de la chaudière (T_{aK}) pour les turbines sans resurchauffe ou à la pression de vapeur vive en amont de la turbine HP (P_{FD,}v_{HD}) et à la sortie de la chaudière (p_{aK}), à la température de la vapeur vive (T_{FD,} v_{HDT}) en amont de la turbine HP et à la sortie de la chaudière (T_{aK}), à la pression de vapeur en amont de la turbine MP (p_{zü}, v_{mD}) et à la sortie de la chaudière (p_{azü}) et à la température de la vapeur en amont de la turbine MP (T_{zü}, v_{MDT}) et à la sortie de la chaudière (T_{azü}) pour les turbines à resurchauffe.

4. Procédé selon l'une des revendications précédentes, dans lequel les courbes dans le temps optimisées des paramètres de vapeur sont **caractérisées par** des coûts de démarrage minimaux pour un démarrage au meilleur coût de la turbine.

5. Procédé selon l'une des revendications précédentes, **caractérisé en ce qu'**en vue de réguler la contrainte admissible aux points critiques du métal de la turbine, la tension comparative du métal critique de la turbine est générée comme grandeur de régulation.

6. Procédé selon l'une des revendications précédentes, **caractérisé en ce que** la tension comparative admissible du métal critique de la turbine est convertie dans la limite admissible correspondante de la différence de température caractéristique (ΔT_{adm}) représentant la différence entre la température moyenne intégrale (Tₘ) de la répartition radiale de la température dans le composant de turbine et la température de la surface extérieure (Tₐ) ou entre la température intégrale moyenne (Tₘ) de la répartition radiale de la température dans le composant de turbine et la température de la surface intérieure (Tᵢ) du métal de la turbine et la limite admissible correspondante de la différence de température caractéristique (ΔT_{adm}) est utilisée à la place de la tension comparative pour réguler la contrainte admissible aux points critiques du métal de la turbine.

7. Procédé selon l'une des revendications précédentes, **caractérisé en ce que** la contrainte admissible aux points critiques du métal de la turbine est régulée en fonction de températures du métal de la turbine mesurées instantanément ou simulées.

8. Procédé selon l'une des revendications précédentes, **caractérisé en ce que** le module (1) intègre un modèle (12) destiné à reproduire le comportement statique et dynamique de l'installation de turbines réelle, qui reproduit le comportement thermodynamique de l'installation de turbines y compris les températures du métal des turbines dans les parties critiques des turbines, et le transmet pour traitement au modèle prédictif (10).

9. Procédé selon la revendication 8, **caractérisé en ce que** le modèle (12) permet de modéliser, pour reproduire l'installation de turbines réelle, la turbine, les postes de dérivation, les conduites de vapeur de communication entre la chaudière et la turbine, la perte de chaleur et de pression dans la conduite de vapeur entre la chaudière et la turbine et la contrainte thermique sur les composants critiques de la turbine.

10. Procédé selon l'une des revendications précédentes, **caractérisé en ce qu'**au moyen du modèle prédictif (10), les paramètres de vapeur représentés par la courbe de température de la vapeur dans le temps en amont de la turbine (TvT(t)), la courbe de pression de la vapeur dans le temps en amont de la turbine (pvT(t)), le rendement thermique de la turbine et/ou le rendement du générateur (P(t)), les tensions comparatives des zones métalliques critiques de la turbine (σv(t)), les tensions comparatives admissibles des zones métalliques critiques de la turbine (σv,adm(t)), les différences de température du métal (ΔT(t)) des tensions comparatives (σv(t)), les différences de température admissibles du métal (ΔTadm(t)) des tensions comparatives admissibles (σv,adm(t)), la température de vapeur souhaitée (Tstart,so) à l'entrée de la turbine et l'écofacteur sont déterminés.

11. Procédé selon l'une des revendications précédentes, **caractérisé en ce qu'**à partir du modèle prédictif (10), les courbes dans le temps d'autres grandeurs physiques (Va1), par exemple de l'enthalpie de la vapeur vive, sont créées en vue d'un démarrage optimal de la turbine et/ou à partir du modèle (12) reproduisant l'installation de turbines réelles, d'autres courbes dans le temps sont créées pour les grandeurs physiques importantes pour le démarrage (Va2), par exemple la vitesse de rotation de la turbine selon un diagramme de démarrage.

12. Procédé selon la revendication 11, **caractérisé en ce qu'**une augmentation monotone de l'enthalpie de la vapeur vive en vue d'une génération de vapeur homogène est obtenue au moyen d'une régulation à la limite de l'enthalpie de la vapeur vive, la grandeur de réglage utilisée étant la vitesse de modification de la pression de vapeur vive.

13. Procédé selon la revendication 12, **caractérisé en ce que** l'augmentation de l'enthalpie est optimisée en tenant compte de l'augmentation de la température de la vapeur vive sous la forme d'un pourcentage du rapport des différences entre les valeurs initiales et nominales des enthalpies de la vapeur vive et des températures de vapeur vive.

14. Procédé selon l'une des revendications précédentes, **caractérisé en ce que** les paramètres de vapeur optimisés sont déterminés au moyen de modèles partiels (P1-P15) présents dans le modèle prédictif (10) et **en ce que** les modèles partiels (P1-P15) comprennent par exemple un modèle thermodynamique de la turbine à vapeur y compris le chauffage à régénération de l'eau d'alimentation, les postes de dérivation et la dynamique de pression de la resurchauffe (P1), une dynamique du rotor du turbogénérateur (P7), des modèles de simulation des conduites de vapeur de communication entre la chaudière et la turbine (P12), (P13), un régulateur pour la détermination des contraintes (P2), (P3), (P10), (P11), une régulation de l'enthalpie de la vapeur vive en amont de la turbine HP (P4), des modules pour déterminer les contraintes dans les composants critiques de la turbine (P5), (P6), un autre modèle de simulation pour déterminer la tension comparative du rotor (P8), une unité pour déterminer les contraintes comparatives admissibles et convertir les contraintes comparatives admissibles en valeurs de différence de température admissibles au niveau des rotors (P9), un modèle pour la détermination de l'écofacteur (P14) et un modèle de simulation pour déterminer les températures d'entrée souhaitées (P15).

15. Procédé selon l'une des revendications précédentes, **caractérisé en ce que** pour déterminer des paramètres de vapeur optimisés à l'entrée de la turbine et à la sortie de la chaudière au moyen du modèle prédictif (10), des signaux de limitation (K2) de la chaudière (2) et une pression initiale de la chaudière (K1) sont traités dans le modèle prédictif (10).

16. Procédé selon l'une des revendications précédentes, **caractérisé en ce qu'**un régulateur (5) ajuste un facteur d'accélération pour une détermination prédictive accélérée plusieurs fois du démarrage de l'installation de turbines par rapport au comportement de l'installation de turbines réelle.

17. Procédé selon l'une des revendications 10 à 16, **caractérisé en ce qu'**en vue de la comparaison avec le démarrage optimisé de la turbine, l'écofacteur est déterminé avec le modèle prédictif (10) lors du démarrage de la turbine selon un diagramme de démarrage.

18. Procédé selon l'une des revendications précédentes, **caractérisé en ce que** lorsque la turbine est à l'arrêt, les fonctions du modèle prédictif (10), par exemple l'équilibrage avec les paramètres actuels de la turbine, sont vérifiées au moyen du modèle (12) reproduisant l'installation de turbines réelle.

19. Procédé selon l'une des revendications précédentes, **caractérisé en ce que** le modèle prédictif (10) et/ou le modèle (12) reproduisant l'installation de turbines réelle traitent des paramètres prescrits (X1), par exemple des températures de vapeur et des pressions de vapeur prédéterminées selon des diagrammes logiques thermiques, des valeurs de matériaux des rotors des turbines et/ou du corps des turbines et des tensions comparatives admissibles à des endroits critiques du métal de la turbine.

20. Procédé selon l'une des revendications précédentes, **caractérisé en ce que** le modèle prédictif (10) traite, pour déterminer les courbes dans le temps des paramètres de vapeur, des signaux de mesure (R1) provenant de la turbine réelle 3 ou des signaux de mesure simulés (M1) provenant du modèle (12) reproduisant l'installation de turbines.

21. Procédé selon l'une des revendications précédentes, **caractérisé en ce que** pour déterminer les courbes dans le temps les plus favorables pour les paramètres de vapeur d'entrée, une détermination prévisionnelle avec le modèle prédictif (10) est réalisée avant le démarrage de la turbine et/ou pendant un processus de démarrage déjà entamé de la turbine réelle 3.

22. Procédé selon l'une des revendications précédentes, **caractérisé en ce que** le coût du démarrage est déterminé au moyen du modèle prédictif (10) pour différents processus de démarrage et/ou un coût minimum est déterminé pour le processus de démarrage en question.

23. Module pour l'optimisation prédictive du démarrage de turbines à vapeur d'une installation de turbines,
- qui comprend un modèle prédictif (10) pour déterminer des courbes dans le temps optimisées des paramètres de vapeur à l'entrée de la turbine et à la sortie de la chaudière avant chaque démarrage de la turbine, en tenant compte de la contrainte admissible aux points critiques du métal de la turbine,
- le modèle prédictif (10) régule la contrainte aux points critiques du métal de la turbine à une consigne de contrainte augmentant de façon optimale jusqu'à ce que soit atteinte une limite de contrainte admissible,
- le modèle prédictif (10) régule en outre la contrainte admissible aux points critiques du métal de la turbine jusqu'à ce que soient atteintes des températures de vapeur nominales prédéterminées, et
- les grandeurs de réglage pour la régulation de la chaudière et/ou de la turbine comprennent la vitesse d'ouverture des vannes de régulation de la vapeur vive (Y_{HD}) et des vannes de régulation des dérivations (Y_{MD}) et l'arrivée dans la position maximale des vannes comme grandeurs de réglage de la vitesse d'augmentation des paramètres de vapeur à l'entrée de chaque turbine.

24. Module selon la revendication 23, **caractérisé en ce que** le modèle prédictif (10) reconnaît la modification de la contrainte au point critique du métal de la turbine à partir d'une modification du coefficient thermique et la part d'activité de régulation de la contrainte aux points critiques du métal de la turbine peut être réduire à la valeur de consigne identique à la contrainte admissible en fonction de la grandeur restante de la contrainte régulée.

25. Module selon l'une des revendications 23 ou 24, **caractérisé en ce que** les paramètres de vapeur se rapportent à la pression de vapeur vive en amont de la turbine HP (P_{FD},v_{HD}) et à la sortie de la chaudière (p_{aK}) et à la température de la vapeur vive en amont de la turbine HP (T_{FD,} v_{HDT}) et à la sortie de la chaudière (T_{aK}) pour les turbines sans resurchauffe ou à la pression de vapeur vive en amont de la turbine HP (P_{FD,} v_{HD}) et à la sortie de la chaudière (p_{aK}), à la température de la vapeur vive (T_{FD}, v_{HDT}) en amont de la turbine HP et à la sortie de la chaudière (T_{aK}), à la pression de vapeur en amont de la turbine MP (p_{zü}, v_{mD}) et à la sortie de la chaudière (p_{azü}) et à la température de la vapeur en amont de la turbine MP (T_{zü}, v_{MDT}) et à la sortie de la chaudière (T_{azü}) pour les turbines à resurchauffe.

26. Module selon l'une des revendications 23 à 25, dans lequel les courbes dans le temps optimisées des paramètres de vapeur sont **caractérisées par** des coûts de démarrage minimaux pour un démarrage au meilleur coût de la turbine.

27. Module selon l'une des revendications 23 à 26, **caractérisé en ce que** qu'en vue de réguler la contrainte admissible aux points critiques du métal de la turbine, la tension comparative du métal critique de la turbine est générée comme grandeur de régulation.

28. Module selon la revendication 27, **caractérisé en ce que** la tension comparative admissible du métal critique de la turbine est convertie dans la limite admissible correspondante de la différence de température caractéristique (ΔT_{adm}) représentant la différence entre la température moyenne intégrale (Tₘ) de la répartition radiale de la température dans le composant de turbine et la température de la surface extérieure (Tₐ) ou entre la température intégrale moyenne (Tₘ) de la répartition radiale de la température dans le composant de turbine et la température de la surface intérieure (Tᵢ) du métal de la turbine et la limite admissible correspondante de la différence de température caractéristique (ΔT_{adm}) est utilisée à la place de la tension comparative pour réguler la contrainte admissible aux points critiques du métal de la turbine.

29. Module selon l'une des revendications 23 à 28, **caractérisé en ce qu'**un appareil (4) est prévu pour la mesure en service du champ de température dans le rotor et/ou le corps de la turbine, qui capte les températures actuelles du métal des parties critiques de la turbine et les transmet au modèle prédictif (10).

30. Module selon l'une des revendications 23 à 29, **caractérisé en ce que** dans un modèle (12) reproduisant le comportement statique et dynamique de l'installation de turbines réelle, le comportement thermique de l'installation de turbines, y compris les températures du métal des parties critiques des turbines, est simulé et transmis pour traitement au modèle prédictif (10).

31. Module selon la revendication 30, **caractérisé en ce que** le modèle (12) reproduisant l'installation de turbines réelle comprend un modèle de la turbine, un modèle des postes de dérivation des conduites de vapeur de communication entre la chaudière et la turbine pour déterminer la perte de chaleur et de pression dans la conduite de vapeur entre la chaudière et la turbine et un module pour déterminer la contrainte thermique sur les composants critiques de la turbine.

32. Module selon l'une des revendications 23 à 31, **caractérisé en ce que** le modèle prédictif (10) détermine comme paramètres de vapeur la courbe de température de la vapeur dans le temps en amont de la turbine (TvT(t)), la courbe de pression de la vapeur dans le temps en amont de la turbine (pvT(t)), le rendement thermique de la turbine et/ou le rendement du générateur (P(t)), les tensions comparatives des zones métalliques critiques de la turbine (σv(t)), les tensions comparatives admissibles des zones métalliques critiques de la turbine (σv,adm(t)), les différences de température du métal (ΔT(t)) des tensions comparatives (σv(t)), les différences de température admissibles du métal (ΔTadm(t)) des tensions comparatives admissibles (σv,adm(t)), la température de vapeur souhaitée (Tstart,so) à l'entrée de la turbine et l'écofacteur.

33. Module selon l'une des revendications 23 à 32, **caractérisé en ce que** le modèle prédictif (10) fournit les courbes dans le temps d'autres grandeurs physiques (Va1), par exemple de l'enthalpie de la vapeur vive, en vue d'un démarrage optimal de la turbine, et/ou le modèle (12) reproduisant l'installation de turbines réelles fournit d'autres courbes dans le temps pour les grandeurs physiques importantes pour le démarrage (Va2), par exemple la vitesse de rotation de la turbine selon un diagramme de démarrage.

34. Module selon la revendication 33, **caractérisé en ce qu'**une augmentation monotone de l'enthalpie de la vapeur vive peut être obtenue au moyen d'une régulation à la limite de l'enthalpie de la vapeur vive, la grandeur de réglage utilisée étant la vitesse de modification de la pression de la vapeur vive.

35. Module selon la revendication 34, **caractérisé en ce que** l'augmentation de l'enthalpie peut être optimisée en tenant compte de l'augmentation de la température de la vapeur vive sous la forme d'un pourcentage du rapport des différences entre les valeurs initiales et nominales des enthalpies de la vapeur vive et des températures de vapeur vive.

36. Module selon l'une des revendications 23 à 35, **caractérisé en ce que** le modèle prédictif (10) pour la détermination des paramètres de vapeur optimisés contient des modèles partiels (P1-P15) et **en ce que** les modèles partiels (P1-P15) comprennent par exemple un modèle thermodynamique de la turbine à vapeur y compris le chauffage à régénération de l'eau d'alimentation, les postes de dérivation et la dynamique de pression de la resurchauffe (P1), une dynamique du rotor du turbogénérateur (P7), des modèles de simulation des conduites de vapeur de communication entre la chaudière et la turbine (P12), (P13), un régulateur pour la détermination des contraintes (P2), (P3), (P10), (P11), une régulation de l'enthalpie de la vapeur vive en amont de la turbine HP (P4), des modules pour déterminer les contraintes dans les composants critiques de la turbine (P5), (P6), un autre modèle de simulation pour déterminer la tension comparative du rotor (P8), une unité pour déterminer les contraintes comparatives admissibles et convertir les contraintes comparatives admissibles en valeurs de différence de température admissibles au niveau des rotors (P9), un modèle pour la détermination de l'écofacteur (P14) et un modèle de simulation pour déterminer les températures d'entrée souhaitées (P15).

37. Module selon la revendication 36, **caractérisé en ce que** les modèles partiels (P1-P15) reproduisant l'installation de turbines réelle peuvent être utilisés pour déterminer les pertes de chaleur et de pression dans les conduites de vapeur entre la chaudière (2) et la turbine (3) afin de prédire les paramètres de vapeur à réaliser avec la chaudière (2) à la sortie de la chaudière.

38. Module selon l'une des revendications 23 à 37, **caractérisé en ce que** le modèle prédictif (10) pour déterminer des paramètres de vapeur optimisés à l'entrée de la turbine et à la sortie de la chaudière traite des signaux de limitation (K2) de la chaudière (2) et une pression initiale de la chaudière (K1).

39. Module selon l'une des revendications 23 à 38, **caractérisé en ce qu'**un régulateur (5) est prévu pour régler un facteur d'accélération en vue d'une détermination prédictive du démarrage de la turbine accélérée plusieurs fois par rapport au comportement de l'installation de turbines réelle.

40. Module selon l'une des revendications 32 à 39, **caractérisé en ce que** le modèle prédictif (10) détermine l'écofacteur selon un diagramme de démarrage lors du démarrage de la turbine en vue de la comparaison avec le démarrage optimisé de la turbine.

41. Module selon l'une des revendications 23 à 40, **caractérisé en ce que** lorsque la turbine est à l'arrêt, les fonctions du modèle prédictif (10), par exemple l'équilibrage avec les paramètres actuels de la turbine, peuvent être vérifiées au moyen du modèle (12) reproduisant l'installation de turbines réelle.

42. Module selon l'une des revendications 23 à 41, **caractérisé en ce que** le modèle prédictif (10) et/ou le modèle (12) reproduisant l'installation de turbines réelle traitent des paramètres prescrits (X1), par exemple des températures de vapeur et des pressions de vapeur prédéterminées selon des diagrammes logiques thermiques, des valeurs de matériaux des rotors de la turbine et/ou du corps de la turbine et des tensions comparatives admissibles à des endroits critiques du métal de la turbine.

43. Module selon l'une des revendications 23 à 42, **caractérisé en ce que** le modèle prédictif (10) traite, pour déterminer les courbes dans le temps des paramètres de vapeur, des signaux de mesure (R1) provenant de la turbine réelle 3 ou des signaux de mesure simulés (M1) provenant du modèle (12) reproduisant l'installation de turbines réelle.

44. Module selon l'une des revendications 23 à 43, **caractérisé en ce que** pour déterminer les courbes dans le temps les plus favorables pour les paramètres de vapeur d'entrée, une détermination prévisionnelle avec le modèle prédictif (10) est réalisée avant le démarrage de la turbine et/ou pendant un processus de démarrage déjà entamé de la turbine réelle 3.

45. Module selon l'une des revendications 23 à 44, **caractérisé en ce que** le modèle prédictif (10) compare le coût du démarrage de différents processus de démarrage et/ou détermine un coût minimum pour le processus de démarrage en question.

46. Utilisation du procédé et du module selon la présente invention selon l'une des revendications précédentes pour l'optimisation prédictive du démarrage de turbines à vapeur dans une installation de turbines.
